# EUROPÄISCHE PATENTSCHRIFT

(11) **EP 1 507 666 B1**
(45) Veröffentlichungstag und Bekanntmachung des Hinweises auf die Patenterteilung: **12.10.2005**
(21) Anmeldenummer: 03726987.5
(22) Anmeldetag: 14.05.2003
(51) Int. Cl.: B41K 1/40, B41K 1/54

(54) **STEMPEL UND AUFNAHMEEINRICHTUNG FÜR EIN STEMPELKISSEN**
STAMP AND DEVICE FOR RECEIVING AN INKING PAD
TAMPON ET SYSTEME DE RECEPTION POUR TAMPON ENCREUR

(30) Priorität: 27.05.2002 AT 8052002; 17.01.2003 AT 572003
(43) Veröffentlichungstag der Anmeldung: 23.02.2005
(73) Patentinhaber: Trodat GmbH, 4600 Wels (AT)
(72) Erfinder: ZINDL, Peter, A-4831 Obertraun (AT); HAIBERGER, Manfred, A-4531 Piberbach (AT)
(74) Vertreter: Secklehner, Günter
(86) Internationale Anmeldenummer: PCT/AT2003/000138
(87) Internationale Veröffentlichungsnummer: WO 2003/099572

(56) Entgegenhaltungen:
- WO-A-01/83227

## Beschreibung

Die Erfindung betrifft eine Aufnahmeeinrichtung für eine Tragvorrichtung eines Stempelkissens, wie sie im Oberbegriff der Ansprüche 1, 4 beschrieben ist, sowie einen Stempel, wie er in den Ansprüchen 17, 18 gekennzeichnet ist.

Es sind bereits unterschiedliche Aufnahmeeinrichtungen für Stempelkissen bzw. Tragvorrichtungen bekannt, wie beispielsweise aus der WO 01/83227 A1 der Anmelderin. Eine derartige Aufnahmevorrichtung ist in einem Unterteil eines mehrteiligen Stempelgehäuses angeordnet. Der Unterteil des Stempelgehäuses ist hohlprismaartig ausgebildet und weist einen etwa rechteckigen Querschnitt auf. In Richtung der Längsachse des Hohlprismas sind an den beiden Schmalseiten des Unterteils parallel zur Längsachse verlaufende Führungsbahnen zur Aufnahme von Führungselementen des Oberteiles angeordnet. Der Oberteil ist über eine Hebelmechanik mit einem Druckplattenträger bewegungsgekoppelt und über an den beiden Innenseiten der Schmalseiten des Unterteils ausgebildeten Kulissenbahnen verschwenkbar geführt. Der mit dem Druckplattenträger bewegungsverbundene Oberteil des Gehäuses ist über eine zwischen diesem und dem Unterteil angeordnete Feder in einer anschlagbegrenzten Ruhestellung derart gehalten, dass sich die Führungselemente des Oberteils in dem diesem zugewandten Endbereich der Führungsbahn des Unterteils befinden. In dieser Ruhestellung liegt der Druckplattenträger an dem Stempelkissen an, welches in einer dem Oberteil zugewandten Stirnseite des Unterteils, insbesondere in einer quer zur Längsachse des Hohlprismas verlaufenden Führungsbahn für eine Tragvorrichtung des Stempelkissens verschiebbar gelagert ist. Zum Auswechseln des Stempelkissens wird der Druckplattenträger in Richtung der vom Stempelkissen gegenüberliegenden Stirnseite des Hohlprismas bewegt und gegebenenfalls arretiert. Daraufhin kann das Stempelkissen quer zur Längsachse entnommen oder mit der Tragvorrichtung entlang der Führungsbahn soweit verschoben werden, dass das Stempelkissen ausgetauscht bzw. die Tragvorrichtung gemeinsam mit dem Stempelkissen aus dem Unterteil entnommen werden kann. Zum Festhalten der Tragvorrichtung des Stempelkissens in der Einsatz- bzw. Gebrauchslage ist eine Arretiervorrichtung zwischen dem Unterteil und der Tragvorrichtung vorgesehen, die mit elastisch rückstellbaren Arretierelementen ausgebildet sein kann.

Des weiteren ist es bereits bei einem Stempel bekannt, zwischen der Tragvorrichtung für das Stempelkissen und dem Unterteil des Gehäuses eine mit Aufrauungen zusammenwirkende Rastnase vorzusehen, um beim Herausziehen oder Einschieben der Tragvorrichtung eine Bremswirkung zu erzielen und die Geschwindigkeit, mit der die Tragvorrichtung gegenüber dem Gehäuse verstellt werden kann, zu begrenzen.

Diese bekannten Stempel haben sich in der Praxis sehr gut bewährt. Es konnte jedoch beim Entnehmen des Stempelkissens aus dem Gehäuse in einigen Fällen eine Verschmutzung der Hände des Benutzers durch Stempelfarbe nicht vermieden werden.

Der vorliegenden Erfindung liegt die Aufgabe zugrunde, die Anordnung und/oder Ausbildung des Stempelkissens bzw. deren Tragvorrichtung so zu gestalten, dass ein Austausch des Stempelkissens ohne bzw. unter verminderter Gefahr einer Verschmutzung des Benutzers oder der Umgebung möglich ist.

Diese Aufgabe der Erfindung wird durch die Merkmale in Anspruch 1 gelöst.

Vorteilhaft ist hierbei, dass das Stempelkissen mit einem Teil des Stempels, insbesondere mit einem Gehäuseteil in eine Position gebracht werden kann, in der ein Austausch des Stempelkissens einfach und unter sicherer Handhabung möglich ist. Ein unmittelbares Erfassen des Stempelkissens bzw. der Tragvorrichtung zum Entfernen aus dem Stempel bzw. aus dessen Gehäuse ist nicht erforderlich und kann dadurch eine unangenehme bzw. Ärgernis erregende Verschmutzung der Bedienungsperson vermieden werden. Zudem ist es ermöglicht Bauteile einzusparen, da die Aufnahme für das Stempelkissen direkt einstückig an einem ohnedies erforderlichen Bauteil, insbesondere an einem Wandteil des Stempels bzw. dessen gehäuseartiger Aufnahmeeinrichtung angeformt werden kann.

Durch die vorteilhafte Weiterbildung nach Anspruch 2 ist es ermöglicht, das flächige Bauteil des Stempelgehäuses weiterhin zu verwenden und lediglich das Stempelkissen mitsamt der Tragvorrichtung zu ersetzen.

Die vorteilhafte Ausgestaltung gemäß Anspruch 3 ergibt eine praktikable, verlängerte Handhabe für den Tausch bzw. die Begutachtung des Stempelkissens.

Die Aufgabe kann aber weiters auch durch die Merkmale des Anspruches 4 gelöst werden.

Vorteilhaft ist bei dieser Lösung, dass das Stempelkissen bzw. deren Tragvorrichtung nun nicht mehr nur in der Arbeitsstellung zum Ein- bzw. Nachfärben des Druckplattenträgers festgehalten bzw. positioniert ist, sondern über den Bewegungsweg zur Entnahme auch an einer weiteren Stelle anschlagbegrenzt und/oder positioniert gehaltert ist. Dadurch hat der Bediener beim Auswechseln oder Nachtränken des Stempelkissens die Möglichkeit, das Stempelkissen bzw. dessen Tragvorrichtung, nachdem es bereits über einen Teil der Länge der Führungsbahn verschoben wurde und aus dem Unterteil des Gehäuses hervorragt, sicher so ergriffen werden kann, dass keine Verschmutzung auftritt oder die Gefahr einer Verunreinigung minimiert ist. Auch wird bei versehentlicher Entriegelung der ersten Fixier- oder Haltevorrichtung zur Sicherung der Arbeitsstellung des Stempelkissens bzw. dessen Tragvorrichtung ein versehentliches und unvorhergesehenes Herausfallen des Stempelkissens bzw. dessen Tragvorrichtung vermieden.

Vorteilhafte Weiterbildungen und Detailausgestaltungen sind in den Ansprüchen 5 bis 13 beschrieben. Die damit erzielbaren Vorteile und Effekte sind der Figurenbeschreibung zu entnehmen.

Bei der Weiterbildung nach Anspruch 14 ist vorteilhaft, dass die Tragvorrichtung für das Stempelkissen nicht unmittelbar ergriffen werden muss, um eine visuelle Kontrolle oder einen Tausch desselben vornehmen zu können.

Eine vollkommen funktionstaugliche und dennoch kostengünstige Bewegungsverbindung zwischen der Tragvorrichtung und der Handhabe ist in Anspruch 15 vorgeschlagen.

Durch die Weiterbildung nach Anspruch 16 kann das Stempelkissen in einfacher Art und Weise vor einem unbeabsichtigten Herausdrücken bzw. Herausfallen aus dem Aufnahmeschacht zusätzlich gesichert bzw. sogar arretiert werden.

Ein erfindungsgemäß ausgebildeter Stempel ist in Anspruch 17 gekennzeichnet.

Eine eigenständige Lösung der Aufgabe der Erfindung ist in Anspruch 18 angegeben.

Vorteilhaft ist bei dieser Ausgestaltung, dass das Stempelkissen bzw. dessen oftmals ebenso mit Stempelfarbe verunreinigte Tragvorrichtung von einem Benutzer nicht unmittelbar erfasst bzw. berührt werden muss, um eine Kontrolle oder einen Austausch des Stempelkissens vornehmen zu können. Die Gefahr einer Verschmutzung der Finger oder der Kleider des Benutzers kann durch diese mechanische Manipulationshilfe an einem erfindungsgemäßen Stempel also deutlich reduziert werden. Darüber hinaus kann optisch eindeutig kenntlich gemacht werden, dass diese Handhabe am Stempel zur Verschiebung bzw. Verstellung des Stempelkissens dient, wodurch die einzelnen Funktionen des Stempels klargestellt sind und ungeschickte bzw. irrtümliche Handhabungen weitgehendst vermieden werden können.

Durch die Ausgestaltung gemäß Anspruch 19 kann einerseits eine platzsparende Ruhestellung und eine hinsichtlich effizienter Kraftaufbringung und günstiger Krafteinleitungszone optimale Aktiv- bzw. Arbeitsstellung erzielt werden.

Eine kostengünstige, relativbewegliche Verbindung zwischen der Tragvorrichtung und der Handhabe, mit welcher zudem eine ausreichende Robustheit erzielbar ist, ist im Anspruch 20 angegeben.

Eine zusätzliche Sicherung zur Festlegung bzw. Sperre der Verschieblichkeit des Stempelkissens gegenüber dem Stempelgehäuse ist in Anspruch 21 angegeben. Dadurch kann es auch bei stoßartigen Belastungen, wie sie beispielsweise beim zu Boden fallen des Stempels auftreten, nicht zu einem Herausgleiten des Stempelkissens und nicht mehr zu Verschmutzungen, beispielsweise des Bodenbereiches, kommen.

Durch die vorteilhafte Ausgestaltung nach Anspruch 22 kann in einfacher Art und Weise verhindert werden, dass eine unsorgfältig positionierte Handhabe einen Stempelvorgang behindert bzw. die laschenartige Handhabe abgerissen oder beschädigt wird, wenn das Oberteil gegenüber dem Unterteil schlagartig nach unten gedrückt wird.

Eine definierte Ausgangs- bzw. Ruhestellung der Handhabe kann durch die Ausgestaltung nach Anspruch 23 mit einfachen Mitteln gesichert beibehalten werden.

Durch die alternative Ausgestaltung nach Anspruch 24 kann das Betätigungselement des Stempels auch über den Kissenhalter gezogen werden, wodurch in vorteilhafter Art und Weise eine relativ großflächige Grifffläche geschaffen und eine ergonomische Bedienung des Stempels begünstigt ist.

Die Ausführung nach Anspruch 25 schafft eine intuitive Verwendung und bedarfsweise Funktionsauslösung der Handhabe.

Kostengünstig zu fertigende und zugleich robuste Ausgestaltungen der Handhabe bzw. des Drückerelementes sind in den Ansprüchen 27 bis 30 angegeben.

Der Austausch bzw. Ausschub eines Stempelkissens kann durch die mögliche Weiterbildung nach Anspruch 31 deutlich erleichtert werden, nachdem die Stempelplatte bzw. der Druckplattenträger das Stempelkissen nicht berührt und somit gegenüber dem Aufnahmeschacht nicht blockiert ist. Auch Beschädigungen des Stempels können somit verhindert werden, da das Stempelkissen ohne Blockierung durch den Druckplattenträger via die Handhabe in ihrer sich in gleicher Höhe zum Stempelkissen bzw. dessen Tragrahmen befindlichen Position ordnungsgemäß aus dem Aufnahmeschacht hinausgedrückt werden kann.

Vorteilhaft ist auch eine Ausgestaltung nach einem der Ansprüche 32 bis 34, da dadurch der Zusammenbau bzw. das Zusammenführen der Tragvorrichtung und der Aufnahmeeinrichtung erleichtert werden kann, nachdem erst nach teilweise in den Schacht eingeschobener Tragvorrichtung die Rast- oder Anschlagelemente aufeinandertreffen und dadurch beim Einsetzen der Tragvorrichtung höhere Positionierungstoleranzen geschaffen werden können.

Schließlich ist eine Weiterbildung nach Anspruch 35 von Vorteil, da dadurch die Haltekraft der Tragvorrichtung in der ausgefahrenen Position besser definiert und längerfristig konstant gehalten werden kann.

Die Erfindung wird nachfolgend anhand der in den Zeichnungen dargestellten Ausführungsbeispiele näher erläutert.

Es zeigen
- Fig. 1: einen erfindungsgemäß ausgebildeten Stempel in Seitenansicht in vereinfachter Darstellung mit einem in einem Unterteil des Stempelgehäuses in einer Führungsbahn verschiebbar gelagerten Stempelkissen;
- Fig. 2: den Stempel nach Fig. 1 geschnitten gemäß den Linien II-II in Fig.1;
- Fig. 3: den Stempel nach Fig. 1 und 2 bei ausgeschobener und durch eine Haltevorrichtung anschlag- bzw. endlagenbegrenzter Stellung des Stempelkissens;
- Fig. 4: eine andere Ausführungsvariante einer erfindungsgemäßen Aufnahmeeinrichtung für das Stempelkissen eines Stempels mit zueinander distanzierten Haltevorrichtungen für das Stempelkissen in vereinfachter perspektivischer Ansicht;
- Fig. 5: einen Teilbereich einer Ausführungsform einer Tragvorrichtung für ein Stempelkissen mit zueinander distanzierten Haltevorrichtungen als Bauteil für einen erfindungsgemäßen Stempel in vereinfachter perspektivischer Ansicht;
- Fig. 6: einen Stempel mit einer Handhabe zur vereinfachten Entnahme oder Relativverstellung des Stempelkissens in vereinfachter, perspektivischer Darstellung;
- Fig. 7: einen Stempel mit einer Handhabe zur vereinfachten Entnahme oder Relativverstellung des Stempelkissens in vereinfachter, schematischer Schnittdarstellung;
- Fig. 8: den Stempel nach Fig. 7 bei unter Verwendung der Handhabe teilweise herausgezogenem Stempelkissen;
- Fig. 9: eine andere, eigenständige Ausführung eines Stempels mit einer Handhabe zum Wechsel des Stempelkissens in Frontansicht;
- Fig. 10: den Stempel nach Fig. 9 geschnitten gemäß den Linien X-X in Fig. 9;
- Fig. 11: einen Stempelbauteil mit einer anderen Ausführung einer Handhabe für den Wechsel des Stempelkissens in vereinfachter, perspektivischer Ansicht;
- Fig. 12: den als Abdeckung oder Betätigungselement ausgebildeten Stempelbauteil nach Fig. 11, geschnitten gemäß den Linien XII-XII in Fig. 11;
- Fig. 13: eine andere Ausführungsform einer erfinderischen Aufnahmeeinrichtung für ein Stempelkissen eines Stempels, mit einer verlängerten Handhabe für eine verbesserte Handhabung des Stempelkissens in vereinfachter, perspektivischer Darstellung;
- Fig. 14: einen Stempel in Schnittdarstellung, bei welchem die Aufnahmeeinrichtung gemäß Fig. 13 verwendet ist;
- Fig. 15: den Stempel nach Fig. 14 bei teilweise aus dem Aufnahmeschacht herausgezogenem Stempelkissen mitsamt zugehörigem Stempelbauteil als verlängerte Handhabe in vereinfachter, schematischer Schnittdarstellung;
- Fig. 16: eine Abwandlung der Ausführungsform nach Fig. 5, insbesondere eine Tragvorrichtung für ein Stempelkissen mit zueinander distanzierten Haltevorrichtungen als Bauteil für einen erfindungsgemäßen Stempel in vereinfachter perspektivischer Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den Fig. 1 bis 3 ist ein erfindungsgemäß ausgebildeter Stempel 1 in vereinfachter, schematischer Darstellung veranschaulicht.

Dieser Stempel 1 ist dabei als sogenannter Selbstfärbestempel ausgebildet, bei dem ein Nachtränken der Stempelfläche mit Drucker- bzw. Stempelfarbe, bevorzugt Tinte, automatisch erfolgt. Hierzu ist im Stempel 1, der im wesentlichen aus einem Oberteil 2 und einem Unterteil 3 besteht, ein Stempelkissen 4 angeordnet. Dieses Stempelkissen 4 weist schwammartige Eigenschaften auf, so dass es einen bestimmten Vorrat an Stempelfarbe bzw. Tinte zu speichern und längerfristig abzugeben vermag. Um die Eigenschaften bzw. die Qualität des mit dem Stempel 1 erzeugbaren Stempeldruckes verändern zu können, ist das Stempelkissen 4 im Stempel 1 austauschbar gehaltert. Vorzugsweise ist dabei das Stempelkissen 4 in einer umgedrehten bzw. "auf dem Kopf stehenden", rahmen- oder schachtelartigen Tragvorrichtung 5 aufgenommen und via die vergleichsweise formstabile Tragvorrichtung 5 im Unterteil 3 des Stempels 1 bedarfsweise auswechselbar gehaltert. Die in Art eines Aufnahme- oder Halteelementes für das Stempelkissen 4 ausgebildete Tragvorrichtung 5 ist dabei an dessen Unterseite vom farbstoffgetränkten Stempelkissen 4 begrenzt. Die Anordnung und Ausrichtung des Stempelkissens 4 und eine Verstellmechanik im Stempel 1 ist dabei derart gewählt, dass eine wechselweise Kontaktierung mit einer gegenüber dem Unterteil 3 relatiwerstellbaren Stempelplatte 7 mit den zu stempelnden Zeichen bzw. Grafiken und eine Farbübertragung auf die zu stempelnde Fläche ermöglicht ist. Diese Stempelplatte 7 kann dabei aus einem innerhalb des Stempels 1 verschwenk- und verstellbaren Druckplattenträger 8 und aus einer die gewünschte Grafik bzw. die gewünschten Zeichen aufweisenden Druckplatte - nicht dargestellt - bestehen. Alternativ ist es auch möglich, auf dem Druckplattenträger 8 bedarfsweise auswechselbare bzw. unterschiedliche Stempelgrafiken bzw. Zeichensätze anzubringen. Selbstverständlich ist es aber auch möglich, die Stempelplatte 7 direkt mit den gewünschten Zeichen, Texten bzw. Grafiken zu versehen und den Stempelabdruck unveränderbar zu gestalten.

Der Oberteil 2 kann durch ein haubenartiges Betätigungselement 9 gebildet sein, das mit dem Unterteil 3 verbunden ist und insbesondere den oberen Randbereich des Unterteils 3 umfasst. Der Oberteil 2 und der Unterteil 3 sind dabei via eine Führungsanordnung 10, 11 teleskopartig zueinander verstellbar. Bei einer derartigen Relativverstellung des Oberteils 2 gegenüber dem Unterteil 3 durch Niederdrücken des Betätigungselementes 9 erfährt der Druckplattenträger 8 sowohl eine translatorische Bewegung, als auch eine Drehbewegung, insbesondere eine Wendebewegung und wird dabei in Richtung zu einer Aufstandsfläche 12 des Stempels 1, welche üblicherweise durch ein zu bestempelndes Blatt Papier gebildet ist, bewegt. Hierzu ist im Stempel 1 eine nicht näher beschriebene, aus dem Stand der Technik bekannte Wende- und Verschiebemechanik 13 für den Druckplattenträger 8 ausgebildet. Diese Wende- und Verschiebemechanik 13 stellt dabei eine Bewegungsverbindung zwischen dem Betätigungselement 9 bzw. dem Oberteil 3 und dem Druckplattenträger 8 derart her, dass letzterer ausgehend von seiner in Fig. 2 gezeigten Stellung, in welcher er mit dem Stempelkissen 4 in Kontakt ist, in eine um 180° geschwenkte, tieferliegende Stellung, in welcher er mit der zu bestempelnden Unterlage in Kontakt kommt, und umgekehrt, verbracht werden.

Die Betätigung des Stempel 1 erfolgt dabei entgegen der Kraftwirkung einer Feder 14, vorzugsweise in Form einer Druckfeder. Diese Feder 14 bewirkt eine selbsttätige Rückstellung des Stempels 1 in die in den Fig. 1 und 2 gezeigte Ruhe- bzw. Ausgangsstellung, in welcher die Stempelplatte 7 bzw. der Druckplattenträger 8 mit dem Stempelkissen 4 in Kontakt steht und einen definierten Anpressdruck auf das Stempelkissen 4 ausübt. Die Stempelplatte 7 ist somit via die Wende- und Verschiebemechanik 13 im Stempel 1 begrenzt translatorisch als auch begrenzt rotatorisch in einem parallel zur Betätigungsrichtung - Pfeil 15 des Betätigungselementes 9 verlaufenden Kanal 16 im Unterteil 3 verstellbar gelagert. Insbesondere besteht eine zwangsweise Bewegungskopplung zwischen dem Betätigungselement 9 und der Stempelplatte 7 bzw. dem Druckplattenträger 8. Dieser Kanal 16 kann dabei - vor allem in Abhängigkeit der Form der Stempelplatte 7 bzw. des Druckplattenträgers 8 - eckigen, beispielsweise rechteckigen oder quadratischen, oder aber auch ovalen bzw. kreisrunden Querschnitt aufweisen.

Um einen vereinfachten Austausch bzw. ein vereinfachtes Nachtränken des Stempelkissens 4 vornehmen zu können, ist gegebenenfalls eine Feststellvorrichtung 17 zwischen dem Oberteil 2 und dem Unterteil 3 innerhalb der Führungslänge der Führungsanordnung 10, 11 vorgesehen. Diese Feststellvorrichtung 17 erlaubt eine Festlegung des Oberteils 2 gegenüber dem Unterteil 3 in einem Bereich zwischen der in den Fig. 1 und 2 dargestellten Ausgangs- bzw. Ruhestellung und der Aktivstellung, in welcher die Stempelplatte 7 einen Abdruck auf der Aufstandsfläche 12 erzeugen kann. Insbesondere wird mittels dieser Feststellvorrichtung 17 eine bedarfsweise Festlegung bzw. vorübergehende Arretierung des Druckplattenträgers 8 in einer definierten Distanz zum Stempelkissen 4 ermöglicht. In dieser nicht dargestellten, bedarfsweise einnehm- und aufhebbaren Zwischen- bzw. Feststellage, steht der Druckplattenträger 8 nicht in unmittelbarem Kontakt mit dem Stempelkissen 4, so dass das Stempelkissen 4, bevorzugt mitsamt der rahmenartigen Tragvorrichtung 5, mühelos vom Stempel 1 entnommen bzw. zumindest aus diesem herausgezogen werden kann.

Diese Feststellvorrichtung 17 an einer Zwischenposition zwischen der Farbe bzw. Tinte aufnehmenden Stellung - Fig. 2 - und einer Farbe bzw. Tinte abgebenden Stellung des Druckplattenträgers 8 kann dabei durch korrespondierende Vertiefungen 18 und Erhebungen 19 am Unterteil 3 und/oder am Oberteil 2 gebildet werden. Mittels dieser bedarfsweise aktivier- und bevorzugt automatisiert deaktivierbaren Feststellvorrichtung 17 kann auch eine allzu lang andauernde Benetzung des Druckplattenträgers 8 bzw. der Stempelplatte 7 mit Stempelfarbe ausgeschaltet werden. Insbesondere durch fortgesetztes Niederdrücken des Betätigungselementes 9 in Betätigungsrichtung - Pfeil 15 - kann die Feststellvorrichtung 17 automatisiert aufgehoben werden. Dies ist mittels in Vorspannung zueinander versetzbarer Anlaufschrägen bzw. Haken an den korrespondierenden Vertiefungen 18 und Erhebungen 19 in einfacher Art und Weise ermöglicht. Eine mögliche Formgebung für die Vertiefungen 18 und Erhebungen 19 zur Erzielung einer automatisierten bzw. selbsttätigen Deaktivierung einer aktivierten Feststellvorrichtung 17 ist in Fig. 1 veranschaulicht ist.

Gegebenenfalls ist es auch möglich, eine bedarfsweise Aktivierung und eine bewusste bzw. aktive Deaktivierung der Feststellvorrichtung 17 vorzusehen. Dadurch kann verhindert werden, dass das Betätigungselement 9 ungewollt bzw. unvorhergesehen in die aktive bzw. stempelnde Arbeitsstellung bewegt wird. Dadurch kann es beispielsweise beim Transport des Stempels 1 nicht mehr zu ungewollten Bestempelungen bzw. Verunreinigungen des Umgebungsbereiches oder von umliegenden Objekten kommen.

In dieser durch die Feststellvorrichtung 17 bestimmten, bedarfsweise einnehmbaren Feststell- bzw. Zwischenposition, ist ein Herausziehen bzw. Entnehmen der Tragvorrichtung 5 mit dem Stempelkissen 4 aus dem Stempel 1 problemlos ermöglicht, da die Ausschub- bzw. Ausschwenkbewegung des Stempelkissens 4 mitsamt seiner Tragvorrichtung 5 nicht durch die Stempelplatte 7 bzw. den Druckplattenträger 8 behindert wird.

Wie am Besten aus Fig. 2 ersichtlich ist, ist die Tragvorrichtung 5 für das Stempelkissen 4 bevorzugt im Unterteil 3 auswechselbar gehaltert. Hierzu ist im oberen Randbereich des Unterteils 3 ein Schacht 20 ausgebildet, in welchem das Farbkissen, insbesondere die Tragvorrichtung 5 mitsamt dem Stempelkissen 4, austauschbar ist oder zumindest eingesetzt und wenigstens teilweise herausgezogen werden kann. Dieser Schacht 20 stellt dabei eine Aufnahme für das im wesentlichen quaderförmige Stempelkissen 4 mit der dieses teilweise umgebenden Tragvorrichtung 5 dar. Dieser Schacht ist dabei bevorzugt - wie in Fig. 2 veranschaulicht - als Durchbruch ausgebildet, welcher sich quer zur Längsrichtung bzw. quer zur Betätigungsrichtung - Pfeil 15 - des Stempels 1 erstreckt. Dadurch ist es ermöglicht, die Tragvorrichtung 5 mit dem Stempelkissen 4 ausgehend von zwei gegenüberliegenden Seiten bzw. Wandflächen des Stempels 1 gegenüber dem Unterteil 3 herauszudrücken bzw. einzusetzen. In der in Fig. 2 dargestellten Arbeitsposition schließt die Tragvorrichtung 5 des Stempelkissens 4 im wesentlichen bündig mit gegenüberliegenden Wandflächen 21, 22 des Unterteils 3 ab. Dadurch ist sichergestellt, dass die teleskopartige Relativverstellung zwischen dem Oberteil 2 und dem Unterteil 3 nicht behindert ist und andererseits eine sichere und stabile Aufnahme im Schacht 20 des Unterteils 3 geschaffen werden kann.

Der Unterteil 3 des Stempels 1 stellt somit auch eine gehäuseartige Aufnahmeeinrichtung 23 zumindest für die Tragvorrichtung 5 eines weichelastischen Stempelkissens 4 dar, wobei in dem dem Betätigungselement 9 zugewandten Stirnendbereich der Aufnahmeeinrichtung 23 der querverlaufende Schacht 20 zur auswechselbaren Aufnahme der Tragvorrichtung 5 ausgebildet ist. Der dem Schacht 20 gegenüberliegende Stirnendbereich der hohlprismatischen Aufnahmeeinrichtung 23 weist einen Durchbruch bzw. eine Öffnung auf, deren Querschnitt zumindest der Größe bzw. dem Querschnitt der Druckplatte bzw. der Stempelplatte 7 entspricht.

Die Aufnahmeeinrichtung 23 bzw. der Unterteil 3 ist somit hohl bzw. rahmenartig ausgeführt und haltert zumindest die Tragvorrichtung 5 für das Stempelkissen 4. Bevorzugt dient die Aufnahmeeinrichtung 23 auch zur Führung der Stempelplatte 7 bzw. des Druckplattenträgers 8 innerhalb der rahmenartigen bzw. in Form eines Hohlprismas oder Fallschachtes ausgebildeten Aufnahmeeinrichtung 23. Vertikalführungen 24 für Achsstummel 25 des Druckplattenträgers 8 sind vorzugsweise im Bereich von gegenüberliegenden Schmalseiten 26, 27 des Stempels 1 oder des Unterteils 3 bzw. der dem gemäßen Aufnahmeeinrichtung 23 angeordnet.

Bei einem gattungsbildenden Selbstfärbestempel in der zuvor beschriebenen oder in einer dem entsprechenden, äquivalenten Ausgestaltung ist erfindungsgemäß vorgesehen, dass das Farbkissen, insbesondere die Tragvorrichtung 5 mit dem darin aufgenommen Stempelkissen 4, nicht unkontrolliert aus dem Schacht 20 herausfällt, wenn die Arbeits- bzw. Gebrauchsstellung des Stempelkissens 4 verlassen wird - beispielsweise um das Stempelkissen 4 alleine oder mitsamt der Tragvorrichtung 5 auszutauschen bzw. nachzutränken. Dadurch können Verschmutzungen des Bedieners oder peripherer Objekte vermieden werden. Dies kann einerseits dadurch erreicht werden, dass im Schacht 20 für die austauschbare oder zumindest relativverstellbare Aufnahme der Tragvorrichtung 5 für das Stempelkissen 4 zumindest zwei in Aus- bzw. Einschubrichtung - gemäß Pfeil 28 - des Stempelkissens 4 zueinander distanzierte Rast- oder Anschlagelemente 29, 30 an der Aufnahmeeinrichtung 23 im Bereich um den Schacht 20 bzw. im Schacht 20 und/oder an der Tragvorrichtung 5 des Stempelkissens 4 ausgebildet sind, welche eine erste und zumindest eine zweite Haltevorrichtung 31, 32 für das Stempelkissen 4 relativ zum Schacht 20 bzw. Stempel 1 oder gegenüber der Aufnahmeeinrichtung 23 bilden. Dadurch wird erreicht, dass die Tragvorrichtung 5 mit dem tintengetränkten Stempelkissen 4 in zumindest zwei unterschiedlichen Stellungen positioniert gehaltert ist oder in einer Stellung, insbesondere in einer Gebrauchs- bzw. Arbeitsstellung 33, positioniert gehaltert und in wenigstens einer weiteren Stellung in seiner freien Ausschubbewegung aus dem Schacht 20 begrenzt ist, wobei diese Endlagen- bzw. Anschlagbegrenzung bei Bedarf vorzugsweise aufhebbar bzw. überwindbar ist, sodass das Stempelkissen 4 mitsamt der Tragvorrichtung 5 gänzlich vom Stempel 1 bzw. der Aufnahmeeinrichtung 23 entfernt werden kann.

Die erste, über die Rast- oder Anschlagelemente 29 der ersten Haltevorrichtung 31 gesicherte Position, ist dabei durch eine Gebrauchs- bzw. Arbeits- oder Gebrauchsstellung 33 definiert, wie sie in Fig. 2 ersichtlich ist. Die dazu distanzierte, weitere Stellung ist durch eine Auswechsel- oder Wartungsstellung 34 definiert, in welcher die Tragvorrichtung 5 gegenüber dem Unterteil 3 bzw. der Aufnahmeeinrichtung 23 vorragt, jedoch mittels wenigstens einem Rast- oder Anschlagelement 29 oder 30 an einem unkontrollierten Herausfallen aus dem Schacht 20 gehindert ist. Erst durch zusätzliches und vor allem bewusstes Aufbringen einer erhöhten Entnahmekraft des Bedieners des Stempels 1 auf die Tragvorrichtung 5 kann die Halte- bzw. Positionierkraft des weiteren bzw. zweiten, zum ersten Rast- oder Anschlagelement 29 distanzierten Rast- oder Anschlagelementes 30 überwunden und die Tragvorrichtung 5 mitsamt dem Stempelkissen 4 gänzlich vom Stempel 1 entfernt werden. Das Stempelkissen 4 kann in der ausgefahrenen Auswechsel- oder Wartungsstellung 34 entweder mit entsprechender Tinte nachgetränkt werden und wieder in die Arbeits- oder Gebrauchsstellung 33 verbracht werden, indem der Bediener entsprechenden Druck auf die Tragvorrichtung 5 ausübt. Ebenso ist es möglich, ein gebrauchtes Stempelkissen 4 mitsamt der Tragvorrichtung 5 durch Einsetzen einer Tragvorrichtung 5 mit einem neuen Stempelkissen 4 auszutauschen.

In der Auswechsel- oder Wartungsstellung 34 ragt ein Teilbereich der Tragvorrichtung 5 zumindest derart weit gegenüber der Aufnahmeeinrichtung 23 bzw. gegenüber dem Unterteil 3 des Stempels 1 vor, dass die Tragvorrichtung 5 vom Bediener sicher ergriffen werden kann, ohne dabei der Gefahr eines Entgleitens oder einer direkten Berührung des farbstoffgetränkten Stempelkissens 4 ausgesetzt zu sein.

Die in Aus- bzw. Einschubrichtung - Pfeil 28 - entlang des Schachtes 20 zueinander distanzierten Rast- oder Anschlagelemente 29, 30 können dabei identisch ausgebildet und spiegelsymmetrisch zu einer Querebene 35 des Schachtes 20 angeordnet sein. Dadurch wird erreicht, dass die Tragvorrichtung 5 ausgehend von einer beliebigen Wandfläche 21 oder 22 in Richtung zur gegenüberliegenden Wandfläche 22 oder 21 zumindest anschlagbegrenzt hinausgedrückt werden kann. Die in Führungs- bzw. Ausschieberichtung der Tragvorrichtung 5 zueinander distanzierten Rast- oder Anschlagelemente 29, 30 sind bevorzugt identisch, können selbstverständlich aber auch unterschiedlich aufgebaut sein, um eine Festlegung der Tragvorrichtung 5 bzw. des Stempelkissens 4 in der Arbeits- oder Gebrauchsstellung 33, sowie in einer davon distanzierenden Entnahme- bzw. Auswechsel- oder Wartungsstellung 34 zu bewerkstelligen.

Im gezeigten Ausführungsbeispiel sind die zueinander distanzierten Rast- oder Anschlagelemente 29, 30 durch Vorsprünge 36 gebildet, welche von wenigstens einer inneren Begrenzungsfläche des Schachtes 20 vorragen. Selbstverständlich ist es auch möglich, derartige Vorsprünge 36, welche Rastnasen zur gesicherten Positionierung der Tragvorrichtung 5 bilden, nahe den oder direkt an den stirnseitigen Endbereichen des Schachtes 20 vorzusehen und dabei die Vorsprünge 36 in Art von Rastlippen auszubilden, welche in Richtung zur Längsmittelachse des Schachtes 20 vorspringen.

Die zueinander distanzierten Rast- oder Anschlagelemente 29, 30 bzw. Haltevorrichtungen 31, 32 können dabei anstelle der Anordnung an inneren Begrenzungsflächen des Schachtes 20 auch an der Tragvorrichtung 5 für das Stempelkissen 4 ausgebildet sein. Ebenso ist es möglich, die zueinander distanzierten Rast- oder Anschlagelemente 29, 30 zur Bewerkstelligung der federelastisch gesicherten Arbeits- oder Gebrauchsstellung 33 und Auswechsel- oder Wartungsstellung 32, sowohl im Innenbereich bzw. in den Stirnendbereichen des Schachtes 20, als auch an einer der Oberflächen der Tragvorrichtung 5 auszubilden. Hierzu können im Inneren und/oder in dem Stirnendbereichen des Schachtes 20 und an entsprechend zugeordneten Oberflächenbereichen der Tragvorrichtung 5 miteinander korrespondierende Vorsprünge 36 und der Vertiefungen 37 ausgebildet sein. Diese quasi doppelseitig ausgeführten Vorsprünge 36 und Vertiefungen 37 können dabei eine verbesserte Rast- bzw. Positionierwirkung für die Tragvorrichtung 5 mit dem Stempelkissen 4 gegenüber der Aufnahmeeinrichtung 23 bzw. gegenüber dessen Schacht 20 bewirken.

Vor allem wenn die Tragvorrichtung 5 mit dem Stempelkissen 4 ausschließlich von einer Seite bzw. Wandfläche 21 oder 22 in den Schacht 20 eingesetzt bzw. herausgezogen werden kann, ist es ausreichend, an der Tragvorrichtung 5 oder im Schacht 20 lediglich eine Rastvertiefung oder lediglich einen Rastvorsprung anzuordnen, welcher mit zwei zueinander distanzierten Rast- oder Anschlagelementen 29, 30 in Form von Vorsprüngen 36 und/oder Vertiefungen 37 zusammenwirkt.

Zwischen den einzelnen vordefinierten Stellungen des Stempelkissens 4, insbesondere zwischen der Arbeits- oder Gebrauchsstellung 33 und der Auswechsel- oder Wartungsstellung 34, kann die Tragvorrichtung 5 mit dem Stempelkissen 4 gegenüber dem Schacht 20 auch freigleitend verstellbar sein. Anstelle der Ausbildung eigener Rast- oder Anschlagelemente 30 in der Auswechsel- oder Wartungsstellung 34 ist es im Rahmen der Erfindung selbstverständlich auch möglich, lediglich eine durch zusätzliche Krafteinwirkung bei Bedarf überwindbare Anschlagbegrenzung vorzusehen. Diese Anschlagbegrenzung ist dabei derart ausgebildet, dass ein selbsttätiges Herausfallen der Tragvorrichtung 5 mitsamt dem Stempelkissen 4 aus dem Schacht 20 verhindert ist, wenn die Tragvorrichtung 5 aus der Arbeits- oder Gebrauchsstellung 33 gedrückt wurde. Nachfolgend kann dann die Tragvorrichtung 5 mit dem Stempelkissen 4 frei verschiebbar in einem Abschnitt zwischen der Arbeits- oder Gebrauchsstellung 33 und der Auswechsel- oder Wartungsstellung 34 hin- und hergleiten. Ein gänzliches Herausfallen der Tragvorrichtung 5 wird jedoch durch das zusätzliche Rast- oder Anschlagelement 30 bzw. die weitere Haltevorrichtung 32 in einem Stirnendbereich des Schachtes 20 bzw. in einem Endbereich der Tragvorrichtung 5 verhindert.

Zumindest eines der Rast- oder Anschlagelemente 29, 30 ist dabei derart ausgebildet, dass eine Art Rastkupplung ausgebildet ist, die eine derartige Haltekraft aufbauen kann, dass die Tragvorrichtung 5 zumindest in der Arbeits- oder Gebrauchsstellung 33 positioniert gehaltert werden kann und durch Aufbringen einer Druckkraft, beispielsweise via einen Finger des Benutzers oder via ein separates Betätigungselement, relativ zum Schacht 20 bewegt und in die Auswechsel- oder Wartungsstellung 34 überführt werden kann. Die federelastisch nachgiebige und rückstellende Bewegung der Rast- oder Anschlagelemente 29, 30 kann dabei durch die Elastizitätseigenschaften der Vorsprünge 36 bzw. Vertiefungen 37 selbst oder durch federelastisch nachgiebige und rückstellend gelagerte Vorsprünge 36 bzw. Vertiefungen 37, beispielsweise auf federnd gelagerten Zungen, umgesetzt werden.

In Fig. 4 ist eine andere Ausgestaltung und Anordnung einer Aufnahmeeinrichtung 23 bzw. eines Unterteils 3 für einen erfindungsgemäß ausgebildeten Stempel mit zueinander distanzierten Haltevorrichtungen 31, 32 bzw. Rast- oder Anschlagelementen 29, 30 an einer Tragvorrichtung 5 eines Stempelkissens 4 und/oder am bzw. in einem Schacht 20 zur bedarfsweise auswechselbaren Aufnahme einer beispielsweise quaderförmigen Tragvorrichtung 5 veranschaulicht. Der Einfachheit wegen wurde hierbei lediglich der Unterteil 3 bzw. die Aufnahmeeinrichtung 23 eines erfindungsgemäß ausgebildeten Stempels gezeigt.

Hierbei sind in den stirnseitigen Endbereichen bzw. seitlichen Wandbereichen des quaderförmigen Tragkörpers 5 jeweils zwei als Vertiefungen 37 ausgebildete, in Aus- bzw. Einschubrichtung - gemäß Pfeil 28 - zueinander distanzierte Rast- oder Anschlagelemente 29, 30 ausgebildet. Diese Rast- oder Anschlagelemente 29 und 30 stehen in der eingesetzten Stellung bzw. in der Arbeitsstellung der Tragvorrichtung 5 mit korrespondierenden Rast- oder Anschlagelementen 29 und 30 in formschlüssiger, durch Aufbringen entsprechend hoher Druckkräfte bedarfsweise lösbarer Verbindung. Hierbei sind an seitlichen Begrenzungsflächen des Schachtes 20 in Art von Rastnasen ausgebildete Rast- oder Anschlagelemente 29, 30 vorgesehen und an den stirnseitigen, einander gegenüberliegenden Endbereichen der Tragvorrichtung 5 die gegengleichen Rastvertiefungen ausgebildet. Selbstverständlich ist die umgekehrte bzw. inverse Anordnung der Rastvertiefungen bzw. Rastvorsprünge ebenso möglich.

Ebenso ist es denkbar, entweder an der Tragvorrichtung 5 oder im bzw. um den Schacht 20 lediglich ein Rast- oder Anschlagelement 29 oder 30 vorzusehen, welches in Abhängigkeit der Einnahme der Auswechsel- oder Wartungsstellung wahlweise mit einem der zwei zueinander distanzierten Rast- oder Anschlagelementen 29, 30 in Verbindung steht.

Die Entkoppelung bzw. Lösung der Rastverbindung zwischen einem Vorsprung 36 und einer Vertiefung 37 oder einer sonstig ausgebildeten Kupplungsvorrichtung kann einerseits durch die elastische Nachgiebigkeit des Materials der Rast- oder Anschlagelemente 29, 30 selbst, insbesondere durch dessen Elastizität oder auch durch relativ zur Aufnahmeeinrichtung 23 bzw. relativ zum Tragkörper 5 verstellbar gelagerte Rast- oder Anschlagelemente 29, 30 erzielt werden. Zur Relativverstellung eines Rast- oder Anschlagelemente 29, 30, insbesondere einer warzenartigen Erhebung oder eines Vorsprunges 36 ist es denkbar, in dessen Umfangsbereich schlitzförmige Durchbrüche im Kunststoffmaterial vorzusehen, die eine federnde Lagerung der Vorsprünge 36 in Querrichtung zur Aus- bzw. Einschubrichtung - gemäß Pfeil 28 - der Tragvorrichtung 5 ermöglichen. Die Vorsprünge 36 sind dabei also auf federelastisch gelagerten Rast- bzw. Haltezungen für die Tragvorrichtung 5 angeordnet. Ebenso ist es möglich, Wandbereiche auf denen die Vorsprünge 36 bzw. Vertiefungen 37 angeordnet sind elastisch nachgiebig zu dimensionieren und so eine bestimmte Vorspannung für eine wahlweise aktivier- und deaktivierbare Verrastung zu erzielen.

Bei der dargestellten Ausführungsform ist vorteilhaft, dass die Tragvorrichtung 5 mit dem Stempelkissen 4 ausgehend von beiden Seiten bzw. Wandflächen 21, 22 in den Schacht 20 eingeschoben bzw. aus dem Schacht bei Bedarf herausgezogen werden kann. Die Tragvorrichtung 5 mit dem Stempelkissen 4 ist also von beiden Seiten des Stempels zugänglich. Dies wird einerseits dadurch erreicht, dass der Schacht 20 als Durchbruch mit über die Länge bzw. Tiefe des Schachtes 20 im wesentlichen gleichbleibenden Querschnitt ausgebildet ist.

In Fig. 5 ist eine andere Ausgestaltung zum Aufbau einer Schnapp- oder Rastverbindung und zur Endanschlagbegrenzung einer Tragvorrichtung 5 gegenüber einem Aufnahmeschacht in einem Stempel veranschaulicht. Hierbei ist an gegenüberliegenden Seitenwänden der Tragvorrichtung 5 für das Stempelkissen jeweils ein Rast- oder Anschlagelement 29 angeordnet, welche die Tragvorrichtung 5 in der Arbeitsstellung positionieren und mit bestimmter Haltekraft im entsprechenden Aufnahmeschacht sichern. Diese Rast- oder Anschlagelemente 29 sind dabei im Mittelbereich der Seitenwände bzw. Stirnseiten der haubenartigen Tragvorrichtung 5 angeordnet. In einem dazu distanzierten End- bzw. Kantenbereich dieser Seiten- bzw. Stirnwände der Tragvorrichtung 5 ist weiters jeweils ein als Endbegrenzungsanschlag ausgebildetes Rast- oder Anschlagelement 30 ausgebildet. Dieses Rast- oder Anschlagelement 30 verhindert ein gänzliches Herausgleiten der Tragvorrichtung 5 mit dem Stempelkissen 4 aus dem zugehörigen Aufnahmeschacht. Erst durch Aufbringen einer ausreichend hohen Entnahme- bzw. Zugkraft kann dann die Tragvorrichtung 5 bevorzugt auch gänzlich vom Stempel bzw. dem jeweiligen Unterteil entfernt werden.

Hierbei ist insbesondere durch eine spezielle Gestaltung der äußeren, seitlichen Wandflächen des Kissenhalters bzw. der Tragvorrichtung 5 eine Festlegung bzw. Positionierung der Tragvorrichtung 5 zumindest in der Arbeitsstellung des Stempelkissens 4 erzielt. Durch frontseitigen Druck auf die Tragvorrichtung 5 bzw. den Kissenhalter kann dieser gezwungen werden, sich über am Gehäuse bzw. Einschubschacht ausgebildete Rastnasen hinwegzubewegen. Dieser Entkuppelungs- bzw. auch Kuppelungsvorgang kann durch Schrägflächen an den Rastnasen bzw. Rastvertiefungen erleichtert bzw. begünstigt werden. Einander zugeordnete Rastnasen und Rastvertiefungen an der Tragvorrichtung 5 bzw. innerhalb des Aufnahmeschachtes stehen bevorzugt in elastischer Vorspannung zueinander, um eine möglichst spielfreie und sichere Positionierung bzw. Halterung zu erreichen. Das gänzliche Herausfallen der Tragvorrichtung 5 mit dem Stempelkissen wird jedenfalls dadurch verhindert, dass in wenigstens einem Endbereich wenigstens einer Seitenwand ein stufenförmig vorragendes Rast- oder Anschlagelement 30 ausgebildet ist.

Um eine möglichst freie Beweglichkeit der Tragvorrichtung 5 in einem Abschnitt zwischen zwei zueinander distanzierten Haltevorrichtungen 31, 32 zu erzielen, ohne dass ein störend wirkender Verstellwiderstand besteht, können sogenannte Freistellungen 38 bzw. dem gemäße Materialaussparungen ausgebildet sein. Derartige Freistellungen 38 sind vorzugsweise zwischen zwei zueinander distanzierten Rast- oder Anschlagelementen 29, 30 vorgesehen. Diese Freistellungen 38 können dabei an den Seitenwänden der Tragvorrichtung 5 ausgebildet sein und bewirken, dass beispielsweise Rastnasen bzw. Vorsprünge 36 an einer den Schacht 20 begrenzenden Innenfläche überhaupt nicht oder nur relativ geringfügig mit der Tragvorrichtung 5 in Kontakt bzw. reibschlüssiger Verbindung stehen. Auch bei der umgekehrten Anordnung der Vorsprünge 36 und Vertiefungen 37 zwischen der Tragvorrichtung 5 und der Aufnahmeeinrichtung 23 bzw. dem Schacht 20 können derartige Freistellungen 38 ausgebildet werden.

Wie weiters aus Fig. 5 ersichtlich ist, können verteilt über die Aus- bzw. Einschubrichtung - gemäß Pfeil 28 - auch mehrere, insbesondere drei, zueinander distanzierte Haltevorrichtungen 31, 32 bzw. Rast- oder Anschlagelemente 29, 30 ausgebildet sein. Insbesondere sind hierbei in den Eck- bzw. Kantenbereichen der Tragvorrichtung 5 jeweils zwei als Endanschlag wirkende Rast- oder Anschlagelemente 30 ausgebildet. Im Mittelbereich zwischen den beiden Rast- oder Anschlagelementen 30 ist das weitere Rast- oder Anschlagelement 29 angeordnet, welches die Tragvorrichtung 5 in ihrer Arbeits- oder Gebrauchsstellung 33 sichert bzw. positioniert haltert. Somit bestehen bei dieser Ausführungsform grundsätzlich zwei Auswechsel- oder Wartungsstellungen 34 und eine definierte Arbeits- oder Gebrauchsstellung 33 für die Tragvorrichtung 5 bzw. das Stempelkissen 4.

Bevorzugt ist die Tragvorrichtung 5 symmetrisch zu ihrer Längssymmetrieebene 39 ausgebildet. D.h. die in den Kanten- bzw. Eckbereichen der quaderförmigen Tragvorrichtung 5 angeordneten, als Endanschläge wirkenden Rast- oder Anschlagelemente 30 sind in der jeweils gleichen Distanz zum mittig angeordneten Rast- oder Anschlagelement 29, welches die Arbeits- oder Gebrauchsstellung 33 der Tragvorrichtung 5 definiert, platziert.

Alternative Anordnungen und/oder Platzierungen der Rast- oder Anschlagelemente 29, 30 bzw. der dem gemäßen Haltevorrichtungen 31, 32 zur Gewährleistung einer definierten Arbeitsstellung und zur Sicherstellung, dass die Tragvorrichtung 5 nach dem Verlassen der positionsgesicherten Arbeits- oder Gebrauchsstellung 33 nicht ungehindert aus dem Aufnahmeschacht herausfallen kann, liegen im Rahmen des fachmännischen Könnens. Insbesondere sind eine Reihe von Abwandlungen möglich, ohne den Rahmen der Erfindung zu verlassen.

In den Fig. 6 bis 8 ist eine vorteilhafte Weiterbildung des vorhergehend beschriebenen Stempels 1 veranschaulicht.

Der Aufbau dieses Stempels 1 entspricht dabei im wesentlichen der vorhergehenden Beschreibung und werden somit für gleiche Teile jeweils gleiche Bezugszeichen verwendet. Vorhergehende Beschreibungen sind daher sinngemäß auf gleiche Teile mit gleichen Bezugszeichen übertragbar.

Insbesondere ist auch bei dieser Ausgestaltung ein auf die zu bestempelnde Unterlage aufzusetzendes Unterteil 3 vorgesehen, dessen oberer Randbereich wenigstens bereichsweise von einem kappen- bzw. haubenartigen Oberteil 2 umgeben ist. Der Oberteil 2, welcher zugleich das Betätigungselement 9 für den Stempel 1 ausbildet bzw. umfasst, ist dabei gegen die Kraftwirkung der Feder 14 relativ zum Unterteil 3 verstellbar. Bei teleskopartiger Ineinanderschiebung des Oberteils 2 und des Unterteils 3 wird der Druckplattenträger 8 vom Stempelkissen 4 in Richtung zur Unterlage bewegt und dabei die gewünschte Stempelung der auf der Unterlage hergestellt.

Auch hierbei ist das an sich weichelastische Stempelkissen 4 in einer relativ formstabilen Tragvorrichtung 5 gehaltert. Die Tragvorrichtung 5 mit dem darin aufgenommenen, tintengetränkten Stempelkissen 4 ist in den entsprechend dimensionierten Schacht 20 des Stempels 1 einsetzbar und bei Bedarf von einem Benutzer beispielsweise für Wartungszwecke austauschbar oder nachtränkbar. Dabei ist die Tragvorrichtung 5 mit dem Stempelkissen 4 wenigstens teilweise aus dem Schacht 20 herauszuziehen, um das Stempelkissen 4 zugänglich zu machen.

Um für Kontroll- bzw. Austauschzwecke die Handhabung des Stempels 1 zu erleichtern, ist an der Tragvorrichtung 5 für das Stempelkissen 4 wenigstens eine verstellbar gelagerte Handhabe 40 ausgebildet.

Gemäß einer bevorzugten Ausführungsform ist diese Handhabe 40 in Art einer Lasche 41 ausgebildet, welche mit der Tragvorrichtung 5 gelenkig verbunden ist und wahlweise zwischen einer Ruhestellung - Fig. 7 - und einer Arbeitsstellung - Fig. 6 oder Fig. 8 - verstellt bzw. verschwenkt werden kann. Die bevorzugt schwenkbewegliche bzw. gelenkige Verbindung zwischen der Handhabe 40 und der rahmenartigen Tragvorrichtung 5 für das Stempelkissen 4 ist vorzugsweise mittels einem sogenannten Filmscharnier 42 umgesetzt. Ein derartiges Filmscharnier 42 ist durch einen relativ dünnwandigen Materialübergang von der Lasche 41 bzw. der gemäßen Handhabe 40 zur eigentlichen Tragvorrichtung 5 realisiert. Die Handhabe 40 ist dabei einstückig mit der Tragvorrichtung 5 verbunden und diese einstückige Ausgestaltung mit dem dazwischen liegenden Filmscharnier 42 vorzugsweise durch ein Spritzgussverfahren hergestellt. Gegebenenfalls ist der Kunststoff, aus welchem die Tragvorrichtung 5 und die Handhabe 40 gebildet sind, im Bereich des Filmscharniers 42 verdichtet, um eine hohe Festigkeit des Filmscharniers 42 und eine möglichst stabile Verbindung zwischen der laschenartigen Handhabe 40 und der Tragvorrichtung 5 zu erzielen.

Vorzugsweise ist die Handhabe 40 gemäß Pfeil 43 hochzuklappen, um die Handhabe 40 von der Ruhestellung in die Arbeits- bzw. Aktivstellung überführen zu können. Vorteilhaft ist dabei, dass eine unsorgfältig positionierte Handhabe 40 einen Stempelvorgang nicht behindern kann, da durch das Niederdrücken des Oberteils 2 eine in der Aktiv- bzw. Arbeitsstellung befindliche Handhabe 40 zwangsweise in die Ruhestellung oder näher zur Ruhestellung verschwenkt wird. Günstig ist es weiters, die Handhabe 40 bzw. Lasche 41 im unteren Rand- bzw. Kantenbereich der quaderförmigen Tragvorrichtung 5 auszubilden.

Gegebenenfalls ist die laschenartige Handhabe 40 in ihrer Ruhestellung - Fig. 7 - durch eine nicht näher dargestellte Arretier- bzw. Fixiervorrichtung gesichert. Wie am besten aus Fig. 6 ersichtlich ist, kann im Unterteil 3 auch eine Griffmulde 44 ausgebildet sein, welche das Ergreifen der Lasche 41 bzw. das Überführen derselben von der Ruhestellung in die Aktiv- bzw. Arbeitsstellung erleichtert.

In der Aktiv- bzw. Arbeitsstellung der Handhabe 40 - Fig. 6 - ist vor allem ein Herausziehen der Tragvorrichtung 5 mitsamt dem Stempelkissen 4 erleichtert, da eine größere Angriffs- bzw. Haltefläche vorliegt und die Krafteinwirkung optimal ausgeführt werden kann. Diese Handhabe 40 ist dabei als Zug- bzw. Ziehorgan für die Tragvorrichtung 5 gegenüber dem Schacht 20 bzw. der Aufnahmeeinrichtung 23 vorgesehen. Selbstverständlich ist es auch möglich, das Stempelkissen 4 bzw. Tragvorrichtung 5 via diese Handhabe 40 aus dem Stempel hinauszudrücken und somit die Handhabe 40 als Schuborgan zu verwenden.

Vorteilhaft ist es, die Lasche 41 bzw. die dem gemäße Handhabe 40 nach deren Verwendung mittels nicht näher dargestellte Fixier- bzw. Arretiervorrichtungen in der Ruhestellung bzw. in der Griffmulde 44 festzulegen und somit eine ungewollte Verschwenkung bzw. Verstellung derselben zu verhindern.

Anstelle der Ausbildung einer um eine horizontale Achse verschwenkbaren Lasche 41 ist es selbstverständlich auch möglich, die Handhabe 40 um eine vertikal ausgerichtete Achse verschwenkbar zu lagern. Vorzugsweise ist stets ein Filmscharnier 42 ausgebildet, um eine kostengünstige Herstellung der Tragvorrichtung 5 bzw. des Stempelkissens 4 zu erzielen.

Alternativ zur Ausbildung einer Handhabe 40 ist es auch denkbar, in den Wandbereichen der Tragvorrichtung 5 Griffmulden oder Ziehschlitze auszubilden. Unter Umständen wird jedoch der für das Stempelkissen 4 zur Verfügung stehende Raum dadurch etwas reduziert und ist weiters das Handling im Vergleich zu einer ausschwenk- bzw. ausklappbaren Handhabe 40 schlechter. Die Ausbildung wenigstens einer an der Tragvorrichtung 5 angespritzten Handhabe 40 bzw. Lasche 41 ist hinsichtlich der Handhabung für einen Wechsel bzw. eine Kontrolle des Stempelkissens 4 besonders vorteilhaft. Die Verbindung der Handhabe 40 mit der Tragvorrichtung 5 via das Filmscharnier 42 ermöglicht dabei eine kostengünstige Fertigung und eine relativ problemlose Produktion.

Bei der Ausführung gemäß den Fig. 6 bis 8 ist die Unterkante des Oberteils 2 bzw. des Betätigungselementes 9 im Bereich der Front- und Rückseite des Stempels 1 zurückversetzt bzw. ausgespart, um das Einsetzen bzw. Herausziehen der Tragvorrichtung 5 gegenüber dem Schacht 20 zu ermöglichen, wenn der Stempel 1 in der in den Fig. 6 bis 8 gezeigten Ruhestellung vorliegt. Im Bereich der Schmalseiten 26, 27 des Stempels 1 hingegen erstreckt sich der Oberteil 2 bzw. das Betätigungselement 9 bis unterhalb der Unterkante des Schachtes 20. Dadurch wird eine möglichst großflächige Grifffläche bereitgestellt und die Grundlage für eine ergonomische Bedienung des Stempels 1 geschaffen. Diese Aussparungen 45 bzw. Einschnitte im unteren Randbereich des Oberteils 2 bzw. des Betätigungselementes 9 sind derart bemessen, dass die Tragvorrichtung 5 problemlos in den Schacht 20 eingesetzt bzw. daraus entnommen werden kann, wenn der Stempel 1 die Ausgangs- bzw. Ruhelage einnimmt bzw. mittels der Feststellvorrichtung 17 in der für den Kissenwechsel definierten Wartungs- bzw. Feststellage vorliegt.

In den Fig. 9 und 10 ist eine weitere Ausführungsform zur Erleichterung des Wechsels oder der Kontrolle eines gebrauchten Stempelkissens 4 gezeigt. Hierbei ist im Gegensatz zur vorhergehend beschriebenen Laschenlösung, welche vorwiegend als Zugmittel verwendbar ist, eine Ausdrücklösung für das Stempelkissen 4 mitsamt der Tragvorrichtung 5 aus einem entsprechenden Aufnahmeschacht des Stempels 20 vorgeschlagen.

Der grundsätzliche Aufbau des Stempels 1 entspricht hierbei dem vorhergehend bereits beschriebenen Aufbau, so dass die vorhergehenden Beschreibungen sinngemäß auf gleiche Teile mit gleichen Bezugszeichen übertragbar sind.

Hierbei ist der Oberteil 2 bzw. das Betätigungselement 9 oder ein sonstiges Element des Oberteils 3, wie beispielsweise ein Klarsichtfenster, ein Textfenster oder ein gummierter Griffbereich 46, an der Frontseite 47 des Stempels 1 über die Tragvorrichtung 5 bzw. das Stempelkissen 4 gezogen, so dass dieses wenigstens teilweise vom Oberteil 2 überdeckt bzw. verdeckt wird. Insbesondere reicht eine Unterkante des hauben- bzw. kappenartigen Oberteils 2 bzw. Betätigungselementes 9 bis unterhalb der Unterseite 6 des Stempelkissens 4 bzw. dessen Tragvorrichtung 5. Der Oberteil 2 bzw. das Betätigungselement 9 für den Stempel 1 reicht somit relativ weit in Richtung zur Aufstandsfläche 12 des Stempels 1, so dass ein relativ großflächiger und somit ergonomisch gestaltbarer Griffbereich bzw. Betätigungsbereich erzielbar ist. An der Rückseite 48 des Stempels 1 ist wiederum eine Aussparung 45 oder ein dem gemäßer Einschnitt im kappenartigen Oberteil 2 ausgebildet, um das Stempelkissen 4 bei Bedarf aus dem Schacht 20 entnehmen zu können, ohne dabei durch das kappenartige Oberteil 2 behindert zu sein.

An der Frontseite 47 des Stempels 1, insbesondere im kappenartigen Oberteil 2 des Stempels 1 ist an dessen Vorderseite eine als Drückerelement 49 ausgebildete Handhabe 40 zum Ausstoßen bzw. Ausschieben der Tragvorrichtung 5 ausgebildet. Dieses Drückerelement 49 kann dabei in Art eines eigenständigen Druckknopfes 50 ausgebildet sein, welcher in eine entsprechende Aussparung 51 des Oberteils 2 bzw. des Betätigungselementes 9 derart eingesetzt ist, dass der Druckknopf 50 gegenüber den umliegenden Randbereichen des kappenartigen Oberteils relativbeweglich ist. Insbesondere bei Druckeinwirkung auf das Drückerelement 49 ist dieses parallel zur Führungsbahn des Schachtes 20 bzw. parallel zur Ausschubrichtung - gemäß Pfeil 52 - der Tragvorrichtung 5 gegenüber dem Schacht 20 verstellbar. Anstelle einer direkten Krafteinwirkung auf die Tragvorrichtung 5 ist hierbei also eine indirekte Kraftübertragung, insbesondere Druckübertragung, auf die Tragvorrichtung 5 für das Stempelkissen 4 umgesetzt.

Um die Tragvorrichtung 5 aus dem Schacht 20 zumindest etwas ausstellen bzw. ausstoßen zu können, ist die als Druckknopf 50 ausgebildete Handhabe 40 mit der Tragvorrichtung 5 in Überdeckung zu bringen. Hierzu ist das Betätigungselement 9 etwas in Richtung zur Aufstandsfläche 12 zu bewegen und entweder manuell zu halten oder via die Feststellvorrichtung 17 zu arretieren. Durch frontseitigen Druck auf das Drückerelement 49 bzw. den Druckknopf 50 wird dieses in Richtung der Führungsbahn im Schacht 20 bewegt und die Tragvorrichtung 5 zumindest geringfügig aus der Aufnahmeeinrichtung 23 bzw. aus dem Unterteil 3 herausgedrückt bzw. ausgestoßen.

Zur Vermeidung des gänzlichen Herausgleitens des Stempelkissens 4 bzw. der Tragvorrichtung 5 aus dem Schacht 20 kann die vorhergehend beschriebene Haltevorrichtung 32 in Art von Rast- oder Anschlagelementen 30 ausgebildet sein.

Sofern der Druckknopf 50 als eigenständiges Bauelement ausgebildet ist, ist dieser beispielsweise mittels einer flexible Zunge innerhalb der Aussparung 51 gehaltert und relativ zur Tiefe der Aussparung 51 im Betätigungselement 9 bzw. Oberteil 2 verstellbar.

Wie aus den Fig. 11 und 12 ersichtlich ist, kann die als Drückerelement 49 ausgebildete Handhabe 40 zum bedarfsweise Auswerfen bzw. geringfügigen Herausdrücken des Stempelkissens 4 aus dem Aufnahmeschacht auch durch ein einstückig mit dem Oberteil 3 bzw. dem Betätigungselement 9 oder einer Stempelabdeckung 53 ausgebildetes Element gebildet sein. Insbesondere ist hierbei durch die elastisch nachgiebigen Eigenschaften der Stempelabdeckung 53 bzw. des demgemäßen Oberteils 2 ein Teilbereich, welcher die Handhabe 40 bzw. den Druckknopf 50 bilden soll, elastisch nachgiebig und rückstellend ausgebildet. Dies kann beispielsweise mittels einem gewölbten Druckknopf 40, welcher ringsum von einer Sicke 54 umgeben ist, bewerkstelligt werden. Vorteilhaft ist dabei, dass für die Handhabe 40 kein baulich eigenständiges Element erforderlich ist und beim Herstellungsvorgang, insbesondere während eines Spritzgussverfahrens, ein derartiger Druckknopf 50 effzient gefertigt werden kann.

Insbesondere wenn die Stempelabdeckung 53 bzw. der Überzug für den Stempel aus einem elastomeren Kunststoff gefertigt ist, kann man diese Stempelabdeckung 53 mit dem integralen Druckknopf 50 als Handhabe 40 zum Ausstoßen eines Stempelkissens nutzen. Zugleich ist durch den elastomeren, beispielsweise gummiartigen, Griffbereich des Stempels dessen Handling begünstigt.

In den Fig. 13 bis 15 ist eine Ausführungsform zur Ermöglichung eines verbesserten Kontroll- oder Tauschvorganges des Stempelkissens 4 eines Stempels 1 bzw. gegenüber der Aufnahmeeinrichtung 23 für die Tragvorrichtung 5 eines Stempelkissens 4 veranschaulicht.

Hierbei ist die Tragvorrichtung 5 an einem Bauteil 55, insbesondere an einem Wandteil 56 des Stempels 1 bzw. der Aufnahmeeinrichtung 23 befestigt. Diese Befestigung kann dabei entweder lösbar, beispielsweise mittels der schematisch angedeuteten Kupplungsvorrichtung 57, oder aber auch unlösbar durch eine einstückige Ausbildung der Tragvorrichtung 5 und des Wandteils 56 ausgeführt sein.

Der jeweilige Bauteil 55 des Stempels 1 nimmt dabei im Vergleich zu den Seitenflächen der im wesentlichen quaderförmigen Tragvorrichtung 5 relativ weitläufige Bereiche der Außenflächen des Stempels 1 ein. Insbesondere soll der Bauteil 55 bzw. der Wandteil 56 eine relativ weitläufige, leicht und sicher zu ergreifende Handhabe 40 zur vereinfachten Manipulation des Stempels 1 beim Herausziehen oder Einsetzen des Stempelkissen 4 gegenüber dem Schacht 20 darstellen. Der Bauteil 55 bzw. Wandteil 56 stellt somit quasi eine verlängerte Handhabe 40 für die Tragvorrichtung 5 bzw. das Stempelkissen 4 dar.

Vorzugsweise ist der Bauteil 55 via Führungs- und/oder Fixierelemente 58 mit der Aufnahmeeinrichtung 23 kuppel- bzw. verbindbar und bei Bedarf davon lösbar. Diese Führungs- und/oder Fixierelemente 58 können durch beliebige aus dem Stand der Technik bekannte Rast- bzw. Schnappverbindungen am Bauteil 55 und damit korrespondierende bzw. gegengleiche Verbindungselemente an der Aufnahmeeinrichtung 23 bzw. am Stempelgehäuse gebildet sein.

Alternativ oder in Kombination dazu ist es auch möglich, anhand der vorhergehend beschriebenen, formschlüssig ineinander eingreifenden Haltevorrichtungen 31, 32 - siehe beispielsweise Fig. 1 bis 3 - an der Tragvorrichtung 5 und am Stempelgehäuse die gewünschte Positionierung und Halterung der Tragvorrichtung 5 mitsamt dem Bauteil 55 gegenüber dem Aufnahmerahmen 23 zu erzielen. Das mit der Tragvorrichtung 5 verbundene Bauteil 55 des Stempels 1 bzw. der Aufnahmeeinrichtung 23 kann beispielsweise eine der äußeren Wandflächen 21 der Aufnahmeeinrichtung 23 bzw. des dem gemäßen Stempels 1 darstellen. Gegebenenfalls kann der Bauteil 55 auch einen sogenannten Aufsetzrahmen 59 umfassen, mit welchem der Stempel 1 auf die zu bestempelnde Unterlage aufgesetzt wird.

Vorzugsweise ragt der Bauteil 55 im wesentlichen rechtwinkelig zur Unterseite 6 der blockförmigen Tragvorrichtung 5 bzw. des blockförmigen Stempelkissens 4 vor. Dieser Bauteil 55 schließt dabei im wesentlichen bündig mit einer der Seitenflächen der annähernd quaderförmigen Tragvorrichtung 5 ab, sodass sich eine im Querschnitt im wesentlichen L-förmige Stempelkomponente ergibt.

Zusätzlich könnten bei dieser Ausführungsform auch die vorhergehend beschriebenen Rast- oder Anschlagelemente 29, 30 - siehe Fig. 1 bis 3 - zur gesicherten Positionierung bzw. Endbegrenzung der Verschiebebewegung der Tragvorrichtung 5 mitsamt dem Bauteil 55 gegenüber der Aufnahmeeinrichtung 23 genutzt werden.

Ein Vorteil dieser Ausführung liegt darin, dass das Stempelkissen 4 bzw. deren Tragvorrichtung 5 vom Bediener nicht in unmittelbarer Nähe ergriffen werden muss, sondern eine Art verlängerte, an sich starr bzw. bewegungsfest mit der Tragvorrichtung 5 verbundene, sicher zu ergreifende Handhabe 40 vorliegt, mit der die Gefahr einer Verschmutzung der Finger oder Kleider des Bedieners bei einer Manipulation am Stempelkissen 4 verringert werden kann. Ebenso ist es dabei ermöglicht, eine bessere Greifbarkeit der fallweise relativ kleinen Stempelkissen 4 zu erzielen und dadurch auch bei relativ ungeschickter Handhabung ein sicheres Entfernen bzw. ein müheloses Einsetzen des Stempelkissens 4 in die Aufnahmeeinrichtung 23 zu erzielen.

Durch Ausbildung einer Kupplungsvorrichtung 57 ist es bei einem erforderlichen Austausch des Stempelkissens 4 wahlweise ermöglicht, entweder die Tragvorrichtung 5 mitsamt dem Stempelkissen 4 und dem Bauteil 55 zu ersetzen oder lediglich die Tragvorrichtung 5 inklusive dem Stempelkissen 4 zu entsorgen. Letzteres empfiehlt sich insbesondere dann, wenn der Bauteil 55 relativ großflächig und kostenintensiv ist. Für derartige Fälle ist zwischen Tragvorrichtung 5 und dem Bauteil 55 die Kupplungsvorrichtung 57 ausgebildet, welche bevorzugt in Art einer werkzeuglos betätigbaren, rastenden bzw. formschlüssigen Verbindung zwischen diesen Teilen ausgeführt sein kann, wie dies vor allem aus den Fig. 14, 15 ersichtlich ist. Beispielsweise kann dies Kupplungsvorrichtung 57 in Art einer Schwalbenschwanzverbindung realisiert sein.

In Fig. 16 ist eine etwas andere Ausgestaltung der Ausführungsform gemäß Fig. 5 veranschaulicht.

Hierbei ist das erste Rast- oder Anschlagelement 29 der Haltevorrichtung 31 zur positionsgesicherten Halterung der ein Stempelkissen 4 aufnehmenden Tragvorrichtung 5 in der Arbeits- oder Gebrauchsstellung 33 in etwa im mittleren Abschnitt einer gesamten Führungslänge 60 des Schachtes 20 angeordnet. D.h. die Rast- oder Anschlagelemente 29 sind in etwa im Mittelbereich der Gesamttiefe des Schachtes 20 platziert. Vorzugsweise sind zwei Rast- oder Anschlagelemente 29 an gegenüberliegenden, seitlichen Innenflächen 61, 62 des Schachtes 20 ausgebildet.

Die dazu beabstandete, weitere Haltevorrichtung 32, insbesondere deren Rast- oder Anschlagelemente 30 sind hierbei an der oberen Innenfläche 63, d.h. an der oberen Begrenzungsfläche des Schachtes 20 angeordnet und dabei in zumindest einem Stirnendbereich 64, 65 des Schachtes 20 vorgesehen. Diese Rast- oder Anschlagelemente 30 zur Definition der Auswechsel- oder Wartungsstellung 34 für die Tragvorrichtung 5 sind bevorzugt durch warzenartige Vorsprünge-36 gebildet, welche in den zur Aufnahme der Tragvorrichtung 5 vorgesehenen Schacht 20 ragen. Bezugnehmend auf die gesamte Führungslänge 60 des Schachtes 20 sind die weiteren Rast- oder Anschlagelemente 30 von den ersten bzw. mittigen Rast- oder Anschlagelementen 29 um eine Distanz 66 beabstandet, welche in etwa der halben Führungslänge 60 entspricht.

Diese weiteren, warzenförmigen Rast- oder Anschlagelemente 30 ragen dabei in wenigstens eine, vorzugsweise in zwei an einer Oberseite 68 der Tragvorrichtung 5 ausgebildete Führungsnuten 67. Diese rinnenartigen Führungsnuten 67 erstrecken sich über die gesamte Tiefe der Tragvorrichtung 5, welche ungefähr der Führungslänge 60 des Schachtes 20 entspricht. In etwa im Mittelbereich dieser Führungsnuten 67 ist jeweils zumindest eine warzenförmige Erhebung 69 ausgebildet, welche in Zusammenwirken mit den Rast- oder Anschlagelementen 30 an der Aufnahmeeinrichtung 23 einen Begrenzungsanschlag für die Tragvorrichtung 5 während der Verstellung von der Arbeits- oder Gebrauchsstellung 33 in die gegenüber der Aufnahmeeinrichtung 23 bzw. dem Schacht 20 vorkragende Auswechsel- oder Wartungsstellung 34 darstellt.

D.h. bei dieser Ausführungsform sind die Rast- oder Anschlagelemente 29 und 30 der kisten- bzw. haubenartigen Tragvorrichtung 5 für das Stempelkissen 4 in der Längssymmetrieebene 39 der Tragvorrichtung 5 platziert. Anstelle der paarweisen Anordnung ist es selbstverständlich auch möglich, jeweils lediglich ein Rast- oder Anschlagelement 29, 30 vorzusehen oder eine Mehrzahl korrespondierender Rast- oder Anschlagelemente 29, 30 auszubilden. Darüber hinaus ist es auch denkbar, die an den seitlichen Innenflächen 61, 62 des Schachtes 20 platzierten Rast- oder Anschlagelemente 29 an die obere Innenfläche 63 des Schachtes 20 zu verlegen.

Mit der beschriebenen Ausführung wird erzielt, dass die Tragvorrichtung 5 mit dem Stempelkissen 4 exakt und zuverlässig in der Arbeits- oder Gebrauchsstellung 33 gehaltert wird und dabei die Tragvorrichtung 5 weitgehendst bündig mit den Außenflächen der Aufnahmeeinrichtung 23 abschließt. Für einen Wechsel bzw. eine Wartung des Stempelkissens 5 ist lediglich ausreichend hoher Druck auf eine freiliegende Seitenfläche der Tragvorrichtung 5 auszuüben, sodass diese in etwa um die halbe Führungslänge 60 bzw. in etwa um die Distanz 66 aus der Aufnahmeeinrichtung 23 bzw. deren Schacht 20 heraustritt. In dieser teilweise ausgefahrenen Position der Tragvorrichtung 5 gegenüber der Aufnahmeeinrichtung 23 ist dann die Tragvorrichtung 5 vor einem gänzlichen oder ungewollten bzw. einem missgeschicklichen Herausfallen aus dem Schacht 20 gesichert, indem die weitere Haltevorrichtung 32 mit den Rast- oder Anschlagelementen 30 aktiv wird. In dieser teilweise ausgefahrenen, jedoch vor einem gänzlichen Herausfallen gesicherten Position kann dann die Tragvorrichtung 5 sicher ergriffen werden, ohne dabei das Stempelkissen 4 zu berühren. Erst durch Aufbringen einer definierten Entnahmekraft, beispielsweise durch bewusstes, manuelles Ziehen oder Drücken an der Tragvorrichtung 5, kann dann die Tragvorrichtung 5 mitsamt dem tintegetränkten Stempelkissen 4 zur Gänze und sicher aus der Aufnahmeinrichtung 23 entnommen werden.

Auch bei dieser Ausführungsform ist also ein gänzliches bzw. überraschendes Herausfallen des Stempelkissens 4 verhindert, wenn z.B. aus Versehen oder aus Unachtsamkeit auf eine in den Schacht 20 eingesetzte Tragvorrichtung 5 eingewirkt wird. Mit dieser Ausführungsform kann also in vorteilhafter Art und Weise verhindert werden, dass das Stempelkissen 4 nach dem Überwinden der Haltevorrichtung 31 zur Sicherung der Arbeits- oder Gebrauchsstellung 33 unmittelbar bzw. zur Gänze aus dem Schacht 20 gleitet, dabei zu Boden, auf den Tisch oder auf die Kleidung fällt und dadurch hartnäckige Verschmutzungen verursacht.

Die Tragvorrichtung 5 für ein mit Stempelfarbe versehenes Stempelkissen 4 kann, wie schematisch dargestellt, quaderförmig ausgebildet sein. Vor allem in Abhängigkeit des zu erzeugenden Stempelabdruckes kann die Tragvorrichtung 5 bzw. das Stempelkissen 4 und/oder die Aufnahmeeinrichtung 23 in Draufsicht auch runde oder mehreckige, beispielsweise kreisrunde, elliptische, dreieckige, vieleckige, oder daraus zusammengesetzte Umrisskonturen aufweisen.

Der Ordnung halber sei abschließend darauf hingewiesen, dass zum besseren Verständnis des Aufbaus der Aufnahmeeinrichtung 23 bzw. des Stempels 1 deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 1: Stempel
- 2: Oberteil
- 3: Unterteil
- 4: Stempelkissen
- 5: Tragvorrichtung

- 6: Unterseite
- 7: Stempelplatte
- 8: Druckplattenträger
- 9: Betätigungselement
- 10: Führungsanordnung

- 11: Führungsanordnung
- 12: Aufstandsfläche
- 13: Wende- und Verschiebemechanik
- 14: Feder
- 15: Pfeil (Betätigungseinrichtung)

- 16: Kanal
- 17: Feststellvorrichtung
- 18: Vertiefung
- 19: Erhebung
- 20: Schacht

- 21: Wandfläche
- 22: Wandfläche
- 23: Aufnahmeeinrichtung
- 24: Vertikalführung
- 25: Achsstummel

- 26: Schmalseite
- 27: Schmalseite
- 28: Pfeil (Aus- bzw. Einschubrichtung)
- 29: Rast- oder Anschlagelement
- 30: Rast- oder Anschlagelement

- 31: Haltevorrichtung
- 32: Haltevorrichtung
- 33: Arbeits- oder Gebrauchsstellung
- 34: Auswechsel- oder Wartungsstellung
- 35: Querebene

- 36: Vorsprung
- 37: Vertiefung
- 38: Freistellung
- 39: Längssymmetrieebene
- 40: Handhabe

- 41: Lasche
- 42: Filmscharnier
- 43: Pfeil (Hochklappen)
- 44: Griffmulde
- 45: Aussparung

- 46: Griffbereich
- 47: Frontseite
- 48: Rückseite
- 49: Drückerelement
- 50: Druckknopf

- 51: Aussparung
- 52: Pfeil (Ausschubrichtung)
- 53: Stempelabdeckung
- 54: Sicke
- 55: Bauteil

- 56: Wandteil
- 57: Kupplungsvorrichtung
- 58: Führungs- und/oder Fixierelement
- 59: Aufsetzrahmen
- 60: Führungslänge

- 61: Innenfläche
- 62: Innenfläche
- 63: Innenfläche
- 64: Stirnendbereich
- 65: Stirnendbereich

- 66: Distanz
- 67: Führungsnut
- 68 .: Oberseite
- 69: Erhebung

## Patentansprüche

1. Aufnahmeeinrichtung (23) für eine Tragvorrichtung (5) eines Stempelkissens (4), insbesondere für einen Stempel (1) mit einem schwenkbaren Druckplattenträger (8), in der ein Schacht (20) mit etwa rechteckförmigem Querschnitt angeordnet und darin die Tragvorrichtung (5) für das Stempelkissen (4) gehaltert und bedarfsweise gegenüber dem Schacht (20) ausschiebbar ist, sowie mit einer Haltevorrichtung (31), welche die Tragvorrichtung (5) relativ zur Führungsbahn des Schachtes (20) in ihrer Arbeits- oder Gebrauchsstellung (33) positioniert haltert, **dadurch gekennzeichnet, dass** die Tragvorrichtung (5) an einem Bauteil (55), insbesondere an einem äußeren Wandteil (56), eines den Schacht (20) ausbildenden Gehäuses der Aufnahmeeinrichtung (23) angeordnet ist und der Bauteil (55), insbesondere Wandteil (56), über Führungs- und/oder Fixierelemente (58) gegenüber dem Gehäuse bedarfsweise festleg- und verstellbar ausgebildet ist.

2. Aufnahmeeinrichtung nach Anspruch 1, **dadurch gekennzeichnet, dass** zwischen der Tragvorrichtung (5) und dem Bauteil (55) eine werkzeuglos und bedarfsweise betätigbare Kupplungsvorrichtung (57) ausgebildet ist.

3. Aufnahmeeinrichtung nach Anspruch 1 oder 2, **dadurch gekennzeichnet, dass** der Bauteil (55) im wesentlichen rechtwinkelig zur Unterseite (6) der Tragvorrichtung (5) vorragt und im wesentlichen bündig zu einer Seitenfläche der annähernd quaderförmigen Tragvorrichtung (5) angeordnet ist.

4. Aufnahmeeinrichtung (23) für eine Tragvorrichtung (5) eines Stempelkissens (4), insbesondere für einen Stempel (1) mit einem schwenkbaren Druckplattenträger (8), in der ein Schacht (20) mit etwa rechteckförmigem Querschnitt angeordnet ist und zwischen den beiden Stirnendbereichen des Schachtes (20), welcher eine Führungsbahn und Aufnahme für die darin einsetz- und ausschiebbare Tragvorrichtung (5) des Stempelkissens (4) bildet, eine Haltevorrichtung (31) vorgesehen ist, welche die Tragvorrichtung (5) relativ zur Führungsbahn des Schachtes (20) in ihrer Arbeits- oder Gebrauchsstellung (33) positioniert haltert, **dadurch gekennzeichnet, dass** wenigstens eine weitere Haltevorrichtung (32) angeordnet ist, mit der die Tragvorrichtung (5) mitsamt dem Stempelkissen (4) in einer zur Arbeits- oder Gebrauchsstellung (33) distanzierten Auswechsel- oder Wartungsstellung (34) positioniert gehaltert werden kann oder in seiner Ausschiebebewegung relativ zum Schacht (20) begrenzbar ist und diese weitere Haltevorrichtung (32) durch Aufbringen erhöhter Verstellkräfte auf die Tragvorrichtung (5) bei Bedarf deaktivier- oder überwindbar ist.

5. Aufnahmeeinrichtung nach Anspruch 4, **dadurch gekennzeichnet, dass** die beiden Haltevorrichtungen (31, 32) durch in Richtung der Führungslänge des Schachtes (20) zueinander beabstandete Rast- oder Anschlagelemente (29, 30) an Innenflächen des Schachtes (20) oder in dessen Stirnendbereichen und/oder an äußeren Oberflächen der Tragvorrichtung (5) gebildet sind.

6. Aufnahmeeinrichtung nach Anspruch 4 oder 5, **dadurch gekennzeichnet, dass** die wenigstens zwei zueinander beabstandeten Rast- oder Anschlagelemente (29, 30) gegenüber zumindest einem korrespondierenden Element in Form eines Vorsprunges (36) oder einer Vertiefung (37) bedarfsweise in und außer formschlüssigen Eingriff versetzbar sind oder die Begrenzung des Verstellweges der Tragvorrichtung (5) relativ zum Schacht (20) bedarfsweise aufhebbar ist.

7. Aufnahmeeinrichtung nach einem der Ansprüche 4 bis 6, **dadurch gekennzeichnet, dass** die Haltekräfte der Haltevorrichtungen (31, 32) werkzeuglos aufheb- oder deaktivierbar sind.

8. Aufnahmeeinrichtung nach einem der Ansprüche 4 bis 7, **dadurch gekennzeichnet, dass** die Tragvorrichtung (5) als an seiner Unterseite offener, quaderförmiger Aufnahmerahmen für das vergleichsweise weichelastische, mit Druckfarbe oder Stempeltinte versehene Stempelkissen (4) ausgebildet ist.

9. Aufnahmeeinrichtung nach einem der Ansprüche 5 bis 8, **dadurch gekennzeichnet, dass** das erste Rast- oder Anschlagelement (29) in Form einer Vertiefung (37) zur Sicherung der Arbeits- oder Gebrauchsstellung (33) ausgebildet ist und dazu distanziert wenigstens ein weiteres Rast- oder Anschlagelement (30) in Form eines Vorsprunges (36) zur Bildung eines Endanschlages ausgebildet ist und in einem Abschnitt zwischen dem ersten und wenigstens einem weiteren Rast- oder Anschlagelement (29, 30) wenigstens eine Freistellung (38) ausgebildet ist, um nicht oder wenigstens mit verminderter Halte- bzw. Reibungskraft mit einem zugeordneten Vorsprung (36) an der Innenseite des Schachtes (20) in Wechselwirkung zu stehen.

10. Aufnahmeeinrichtung nach einem der Ansprüche 5 bis 9, **dadurch gekennzeichnet, dass** die Rast- oder Anschlagelemente (29, 30) jeweils an gegenüberliegenden Seitenflächen oder an der Oberseite der quaderförmigen Tragvorrichtung (5) ausgebildet sind.

11. Aufnahmeeinrichtung nach einem der Ansprüche 5 bis 10, **dadurch gekennzeichnet, dass** wenigstens eines der Rast- oder Anschlagelemente (29, 30) durch die dem Kunststoffmaterial der Vorsprünge (36) oder Vertiefungen (37) innewohnenden Eigenschaften elastisch nachgiebig und rückstellend ausgebildet ist.

12. Aufnahmeeinrichtung nach einem der Ansprüche 5 bis 10, **dadurch gekennzeichnet, dass** wenigstens eines der Rast- oder Anschlagelemente (29, 30) durch Ausbildung an einer federelastisch gelagerten Zunge aus Kunststoff elastisch nachgiebig und rückstellend ausgebildet ist.

13. Aufnahmeeinrichtung nach einem der Ansprüche 4 bis 12, **dadurch gekennzeichnet, dass** diese als hohlprismatisches Gehäuse ausgebildet ist, das in einem Endbereich den Schacht (20) ausbildet an welchen ein dazu senkrecht verlaufender Kanal (16) anschließt in welchem eine Stempelplatte (7) relativbeweglich angeordnet ist.

14. Aufnahmeeinrichtung nach einem der Ansprüche 4 bis 13, **dadurch gekennzeichnet, dass** an der Tragvorrichtung (5) eine verstellbar gelagerte Handhabe (40) ausgebildet ist.

15. Aufnahmeeinrichtung nach Anspruch 14, **dadurch gekennzeichnet, dass** die Handhabe (40) via ein sogenanntes Filmscharnier (42) mit der Tragvorrichtung (5) gelenkig verbunden ist.

16. Aufnahmeeinrichtung nach Anspruch 14 oder 15, **dadurch gekennzeichnet, dass** die Handhabe (40) wahlweise zwischen einer Aktivstellung, in welcher eine Krafteinwirkung auf die Tragvorrichtung (5) begünstigt oder erleichtert ist und einer Inaktivstellung, in welcher die Tragvorrichtung (5) in ihrer Relativbeweglichkeit gegenüber dem Schacht (20) arretiert oder gesperrt ist, verstellbar ist.

17. Stempel (1) vom Selbstfärbungstyp, mit einem auf die zu stempelnde Fläche aussetzbaren Unterteil (3) und mit einem entgegen der Rückstellkraft einer Feder (14) relativ zum Unterteil (3) verstellbaren Oberteil (2), sowie mit einer mit dem Oberteil (2) bewegungsgekoppelten Wende- und Verschiebemechanik (13) für eine im Unterteil (3) angeordnete Stempelplatte (7), um diese unter zwangsgekoppelter Wendung und Translationsbewegung zwischen einem Stempelkissen (4) und einer zu stempelnden Fläche hin- und her zu bewegen, **dadurch gekennzeichnet, dass** der Unterteil (3) durch eine Aufnahmeeinrichtung (23) nach einem oder mehreren der vorhergehenden Ansprüche gebildet ist.

18. Stempel (1) vom Selbstfärbungstyp, mit einem auf die zu stempelnde Fläche aussetzbaren Unterteil (3) und mit einem entgegen der Rückstellkraft einer Feder (14) relativ zum Unterteil (3) verstellbaren Oberteil (2), sowie mit einer mit dem Oberteil (2) bewegungsgekoppelten Wende- und Verschiebemechanik (13) für eine im Unterteil (3) angeordnete Stempelplatte (7), um diese unter zwangsgekoppelter Wendung und Translationsbewegung zwischen einem Stempelkissen (4) und einer zu stempelnden Fläche hin- und her zu bewegen, wobei das Stempelkissen (4) wenigstens partiell in einer vergleichsweise formstabilen, rahmen- oder kappenartigen Tragvorrichtung (5) aufgenommen ist und mittels einer Haltevorrichtung (31), beispielsweise in Art einer Rast- oder Schnappverbindung, in ihrer Arbeits- oder Gebrauchsstellung (33) gesichert ist, **dadurch gekennzeichnet, dass** eine Handhabe (40) ausgebildet ist mit der die Tragvorrichtung (5) zumindest von der positionsgesicherten Arbeits- oder Gebrauchsstellung (33) in eine Auswechsel- oder Wartungsstellung (34) oder zumindest in eine von der Haltevorrichtung (31) entkoppelte Stellung überführbar ist.

19. Stempel nach Anspruch 18, **dadurch gekennzeichnet, dass** die Handhabe (40) an der Tragvorrichtung (5) verstellbar gelagert ist und bedarfsweise zwischen einer Ruhestellung und einer Aktiv- bzw. Arbeitsstellung bewegbar ist.

20. Stempel nach Anspruch 18 oder 19, **dadurch gekennzeichnet, dass** die Handhabe (40) via ein sogenanntes Filmscharnier (42) mit der Tragvorrichtung (5) gelenkig verbunden ist.

21. Stempel nach einem der Ansprüche 18 bis 20, **dadurch gekennzeichnet, dass** in der Aktiv- bzw. Arbeitsstellung der Handhabe (40) eine Krafteinwirkung auf die Tragvorrichtung (5) begünstigt oder erleichtert ist und in der Ruhestellung der Handhabe (40) eine Relativbeweglichkeit der Tragvorrichtung (5) gegenüber dem Stempel (1) arretiert oder gesperrt ist.

22. Stempel nach einem der Ansprüche 18 bis 21, **dadurch gekennzeichnet, dass** die Handhabe (40) durch eine einstückig an der Tragvorrichtung (5) angeformte Lasche (41) gebildet ist, welche gemäß Pfeil (43) um eine horizontal verlaufende Schwenkachse in die Aktiv- bzw. Arbeitsstellung hochschwenkbar ist.

23. Stempel nach einem der Ansprüche 18 bis 22, **dadurch gekennzeichnet, dass** die Handhabe (40) durch eine Arretier- oder Schnappvorrichtung in ihrer Ruhestellung gesichert ist.

24. Stempel nach Anspruch 18, **dadurch gekennzeichnet, dass** der untere Randbereich des Oberteils (2) die Tragvorrichtung (5) entweder an der Front- oder an der Rückseite (47; 48) überdeckt und die Handhabe (40) am Oberteil (2) ausgebildet ist.

25. Stempel nach Anspruch 18 oder 24, **dadurch gekennzeichnet, dass** die Handhabe (40) als Druckknopf (50) in einer Aussparung (51) des Oberteils (2) ausgebildet und in Aus- bzw. Einschubrichtung - Pfeil (28) - der Tragvorrichtung (5) gegenüber ihrem Aufnahmeschacht beweglich gelagert ist.

26. Stempel nach einem der Ansprüche 18, 24, 25, **dadurch gekennzeichnet, dass** die Handhabe (40) durch ein einstückig mit dem Oberteil (2) ausgeformtes Drückerelement (49) gebildet ist.

27. Stempel nach Anspruch 26, **dadurch gekennzeichnet, dass** das Drückerelement (40) durch einen elastisch nachgiebigen und rückstellenden Bereich in einem der Tragvorrichtung (5) zugeordneten Abschnitt des Oberteils (2) gebildet ist.

28. Stempel nach einem der Ansprüche 18, 24 bis 27, **dadurch gekennzeichnet, dass** der Oberteil (2) zumindest in dem der Tragvorrichtung (5) zugeordneten Abschnitt aus elastomerem Kunststoff gebildet ist.

29. Stempel nach Anspruch 26, **dadurch gekennzeichnet, dass** das Drückerelement (49) durch eine sickenartige Vertiefung im Oberteil (2) oder in einer am Oberteil (2) befestigten Stempelabdeckung (53) gebildet ist.

30. Stempel nach Anspruch 26, **dadurch gekennzeichnet, dass** das Drückerelement (49) durch wenigstens einen schlitzförmigen Durchbruch in einem der Tragvorrichtung (5) zugeordneten Abschnitt des Oberteils (2) gebildet ist.

31. Stempel nach einem der Ansprüche 18 bis 30, **dadurch gekennzeichnet, dass** die Handhabe (40) bei aktiver Feststellvorrichtung (17) oder bei definierter Relativstellung zwischen dem Oberteil (2) und dem Unterteil (3) gegenüber der Tragvorrichtung (5) funktionsbereit positioniert ist.

32. Aufnahmeeinrichtung nach Anspruch 5, **dadurch gekennzeichnet, dass** das erste Rast- oder Anschlagelement (29) zur Festlegung der Arbeits- oder Gebrauchsstellung (33) im Mittelbereich einer Führungslänge (60) des Schachtes (20) ausgebildet ist und das dazu beabstandete, weitere Rast- oder Anschlagelement (30) zur Definition der Auswechsel- oder Wartungsstellung (34) in zumindest einem Stirnendbereich (64,65) des Schachtes (20), bevorzugt an einer oberen Innenfläche (63) des Schachtes (20), ausgebildet ist.

33. Aufnahmeeinrichtung nach Anspruch 32, **dadurch gekennzeichnet, dass** das wenigstens eine weitere bzw. stirnseitige Rast- oder Anschlagelement (30) im Schacht (20) durch zumindest einen warzenförmigen Vorsprung (36) gebildet ist, welcher zum Eingriff in zumindest eine rinnenförmige Führungsnut (67) an einer Oberseite (68) einer in den Schacht (20) einsetzbaren Tragvorrichtung (5) für ein Stempelkissen (4) vorgesehen ist.

34. Aufnahmeeinrichtung nach Anspruch 33, **dadurch gekennzeichnet, dass** in einem mittleren Abschnitt der Führungsnut (67) an einer vom Schacht (20) aufnehmbaren Tragvorrichtung (5) wenigstens eine warzenartige Erhebung (69) ausgebildet ist, welche in Zusammenwirken mit dem Rast- oder Anschlagelement (30) am Schacht (20) einen durch manuelles Ziehen oder Drücken an der Tragvorrichtung (5) überwindbaren Begrenzungsanschlag für eine Ausfahrbewegung der Tragvorrichtung (5) ausgehend von der Arbeits- oder Gebrauchsstellung (33) in die dazu distanzierte Auswechsel- oder Wartungsstellung (34) bildet.

35. Aufnahmeeinrichtung nach einem der Ansprüche 32 bis 34, **dadurch gekennzeichnet, dass** zwei quer zur Führungslänge (60) des Schachtes (20) zueinander beabstandete Rast- oder Anschlagelemente (30) an der oberen Innenfläche (63) des Schachtes (20) ausgebildet sind.

## Claims

1. Holding unit (23) for a support device (5) of a stamp pad (4), in particular for a stamp (1), with a pivotable printing plate mount (8) in which a shaft (20) with an approximately rectangular cross-section is disposed, and the support device (5) for the stamp pad (4) is mounted therein and can be extracted relative to the shaft (20) as and when necessary, as well as a holding device (31) which holds the support device (5) in position relative to the guide track of the shaft (20) in its operating or usage position (33), **characterised in that** the support device (5) is disposed on a component (55), in particular on an external wall part (56), of a housing of the holding unit (23) forming the shaft (20) and the component (55), in particular the wall part (56), is designed so that it can be secured and adjusted relative to the housing as and when necessary by means of guide and/or fixing elements (58).

2. Holding unit as claimed in claim 1, **characterised in that** a coupling mechanism (57) which can be operated as and when necessary without tools is provided between the support device (5) and the component (55).

3. Holding unit as claimed in claim 1 or 2, **characterised in that** the component (55) projects essentially perpendicular to the bottom face (6) of the support device (5) and is disposed essentially flush with a side face of the approximately cuboid support device (5).

4. Holding unit (23) for a support device (5) of a stamp pad (4), in particular for a stamp (1), with a pivotable printing plate mount (8) in which a shaft (20) with an approximately rectangular cross-section is disposed, and, between the two front face regions of the shaft (20), which forms a guide track and mount for the support device (5) of the stamp pad (4) which can be inserted and removed therefrom, a holding device (31) is provided which holds the support device (5) in position relative to the guide track of the shaft (20) in its operating and usage position (33), **characterised in that** at least one other holding device (32) is provided, by means of which the support device (5) together with the stamp pad (4) can be held positioned in a replacement or maintenance position (34) at a distance apart from the operating or usage position (33) or can be restricted in its extraction movement relative to the shaft (20), and this other holding device (32) can be deactivated or overcome by applying increased adjusting forces to the support device (5) as and when necessary.

5. Holding unit as claimed in claim 4, **characterised in that** the two holding devices (31, 32) are provided in the form of catch or stop elements (29, 30) spaced apart from one another in the direction of the guide length of the shaft (20) on the internal faces of the shaft (20) or in its front face regions and/or on external surfaces of the support device (5).

6. Holding unit as claimed in claim 4 or 5, **characterised in that** the at least two mutually spaced catch or stop elements (29, 30) can be moved in and out of positive engagement relative to at least one corresponding element in the form of a projection (36) or a recess (37) as and when necessary, or the restriction on the displacement path of the support device (5) relative to the shaft (20) can be released as and when necessary.

7. Holding unit as claimed in one of claims 4 to 6, **characterised in that** the retaining forces of the holding devices (31, 32) can be released or deactivated without tools.

8. Holding unit as claimed in one of claims 4 to 7, **characterised in that** the support device (5) is provided in the form of a square-shaped mounting frame open at the bottom for accommodating the relatively soft elastic stamp pad (4) charged with printing ink or stamp ink.

9. Holding unit as claimed in one of claims 5 to 8, **characterised in that** the first catch or stop element (29) is provided in the form of a recess (37) for securing the operating or usage position (33) and at least one other catch or stop element (30) in the form of a projection (36) designed to form an end stop is provided at a distance therefrom, and in a section between the first and at least one other catch or stop element (29, 30), at least one free area (38) is provided so as to avoid interacting or at least to interact with a reduced retaining or friction force with a co-operating projection (36) on the internal face of the shaft (20).

10. Holding unit as claimed in one of claims 5 to 9, **characterised in that** the catch or stop elements (29, 30) are provided respectively on opposite side faces or on the top face of the cuboid support device (5).

11. Holding unit as claimed in one of claims 5 to 10, **characterised in that** at least one of the catch or stop elements (29, 30) is designed to be elastically flexible and resilient due to the intrinsic properties of the plastic material of the projections (36) or recesses (37).

12. Holding unit as claimed in one of claims 5 to 10, **characterised in that** at least one of the catch or stop elements (29, 30) is designed to be elastically flexible and resilient, being formed on a resiliently elastic tongue made from plastic material.

13. Holding unit as claimed in one of claims 4 to 12, **characterised in that** it is designed as a hollow prismatic housing forming the shaft (20) at one end region, adjoined by a passage (16) extending perpendicular thereto in which a stamp plate (7) is disposed so as to be relatively displaceable.

14. Holding unit as claimed in one of claims 4 to 13, **characterised in that** a displaceably mounted grip (40) is provided on the support device (5).

15. Holding unit as claimed in claim 14, **characterised in that** the grip (40) is pivotably connected to the support device (5) by means of a so-called film hinge (42).

16. Holding unit as claimed in claim 14 or 15, **characterised in that** the grip (40) may be selectively displaced between an active position in which a force acting on the support device (5) is enhanced or facilitated and an inactive position in which the support device (5) is locked or prevented from moving relative to the shaft (20).

17. Stamp (1) of the self-inking type, with a bottom part (3) which can be extracted onto the surface to be stamped and a top part (2) which can be displaced against the return force of a spring (14) relative to the bottom part (3), as well a turning and displacement mechanism (13) coupled with the top part (2) in displacement for a stamp plate (7) disposed in the bottom part (3) in order to move it backwards and forwards between a stamp pad (4) and a surface to be stamped by a forcibly coupled turning and translating movement, **characterised in that** the bottom part (3) is a holding unit (23) as claimed in one or more of the preceding claims.

18. Stamp (1) of the self-inking type, with a bottom part (3) which can be extracted onto the surface to be stamped and a top part (2) which can be displaced against the return force of a spring (14) relative to the bottom part (3), as well as a turning and displacement mechanism (13) coupled with the top part (2) in displacement for a stamp plate (7) disposed in the bottom part (3) in order to move it backwards and forwards between a stamp pad (4) and a surface to be stamped, which stamp pad (4) is at least partially accommodated in a relatively dimensionally stable frame-type or cap-type support device (5) and secured in its operating or usage position (33) by means of a retaining device (31), for example in the manner of a catch or snap-fit connection, **characterised in that** a grip (40) is provided, by means of which the support device (5) can be transferred at least from the secured operating or usage position (33) into a replacement or maintenance position (34) or at least into a position uncoupled from the holding device (31).

19. Stamp as claimed in claim 18, **characterised in that** the grip (40) is mounted on the support device (5) so as to be displaceable and can be moved between a non-operating position and an active or operating position as and when necessary.

20. Stamp as claimed in claim 18 or 19, **characterised in that** the grip (40) is pivotably connected to the support device (5) by means of a so-called film hinge (42).

21. Stamp as claimed in one of claims 18 to 20, **characterised in that** when the grip (40) is in the active or operating position, a force acting on the support device (5) is enhanced or facilitated and, when the grip (40) is in the non-operating position, the support device (5) is locked or prevented from moving relative to the stamp (1).

22. Stamp as claimed in one of claims 18 to 21, **characterised in that** the grip (40) is provided in the form of a tab (41) integrally formed on the support device (5) which can be pivoted upwards about a horizontally extending pivot axis into the active or operating position as indicated by arrow (43).

23. Stamp as claimed in one of claims 18 to 22, **characterised in that** the grip (40) is secured in its non-operating position by means of a lock or snap-fit mechanism.

24. Stamp as claimed in claim 18, **characterised in that** the bottom peripheral region of the top part (2) overlaps the support device (5) either at the front face or at the rear face (47; 48) and the grip (40) is provided on the top part (2).

25. Stamp as claimed in claim 18 or 24, **characterised in that** the grip (40) is provided in the form of a push button (50) in a recess (51) of the top part (2) and is mounted so as to be displaceable in the extraction or insertion direction - arrow (28) - of the support device (5) relative to its housing shaft.

26. Stamp as claimed in one of claims 18, 24, 25, **characterised in that** the grip (40) is provided in the form of a pusher element (49) integrally formed with the top part (2).

27. Stamp as claimed in claim 26, **characterised in that** the pusher element (40) is provided in the form of an elastically flexible and resilient region in a portion of the top part (2) co-operating with the support device (5).

28. Stamp as claimed in one of claims 18, 24 to 27, **characterised in that** at least the portion of the top part (2) co-operating with the support device (5) is made from elastomeric plastic.

29. Stamp as claimed in claim 26, **characterised in that** the pusher element (49) is provided in the form of a bead-like indentation in the top part (2) or in a stamp cover (53) secured to the top part (2).

30. Stamp as claimed in claim 26, **characterised in that** the pusher element (49) is provided in the form of at least one slot-shaped orifice in a portion of the top part (2) co-operating with the support device (5).

31. Stamp as claimed in one of claims 18 to 30, **characterised in that** the grip (40) is positioned ready for use relative to the support device (5) with an active securing device (17) or in a defined relative position between the top part (2) and the bottom part (3).

32. Holding unit as claimed in claim 5, **characterised in that** the first catch or stop element (29) for securing the operating or usage position (33) is disposed in the middle region of a guide length (60) of the shaft (20) and the other catch or stop element (30) spaced apart from it for defining the replacement or maintenance position (34) is disposed in at least one end face region (64, 65) of the shaft (20), preferably on a top internal face (63) of the shaft (20).

33. Holding unit as claimed in claim 32, **characterised in that** the at least one other or front face catch or stop element (30) in the shaft (20) is provided in the form of at least one wart-like projection (36) designed to engage in a channel-shaped guide grove (67) on a top face (68) of a support device (5) for a stamp pad (4) which can be inserted in the shaft (20).

34. Holding unit as claimed in claim 33, **characterised in that** at least one wart-like raised area (69) is provided in a middle portion of the guide groove (67) on a support device (5) which can be accommodated by the shaft (20) and, in co-operation with the catch or stop element (30) on the shaft (20), forms a restriction stop which can be manually overcome by pulling or pushing on the support device (5) in order to extract the support device (5) starting from the operating or usage position (33) into the replacement or maintenance position (34) spaced apart from it.

35. Holding unit as claimed in one of claims 32 to 34, **characterised in that** two mutually spaced catch or stop elements (30) are provided on the top internal face (63) of the shaft (20) extending transversely to the guide length (60) of the shaft (20).

## Revendications

1. Installation de réception (23) pour un dispositif de support (5) d'un tampon encreur (4), en particulier pour un tampon (1) avec un support de plaque d'impression pivotant (8), dans laquelle est disposé un puits (20) d'une section transversale à peu près rectangulaire et dans lequel le dispositif de support (5) du tampon encreur (4) est retenu et peut être sorti en cas de besoin par rapport au puits (20), et avec un dispositif de retenue (31) qui retient le dispositif de support (5) relativement à la voie de guidage du puits (20) en position dans sa position de travail ou d'utilisation (33), **caractérisée en ce que** le dispositif de support (5) est disposé à un composant (55), en particulier à une partie de paroi extérieure (56) d'un boîtier de l'installation de réception (23) formant le puits (20) et que le composant (55), en particulier la partie de paroi (56), est réalisé de façon à pouvoir être fixé et ajusté selon le besoin par des éléments de guidage et/ou de fixation (58) par rapport au boîtier.

2. Installation de réception selon la revendication 1, **caractérisée en ce qu'**un dispositif de couplage (57) actionnable sans outil et selon le besoin est réalisé entre le dispositif de support (5) et le composant (55).

3. Installation de réception selon la revendication 1 ou 2, **caractérisée en ce que** le composant (55) fait saillie sensiblement perpendiculairement au côté inférieur (6) du dispositif de support (5) et est disposé sensiblement en affleurement avec une face latérale du dispositif de support (5) approximativement parallélépipédique.

4. Installation de réception (23) pour un dispositif de support (5) d'un tampon encreur (4), en particulier pour un tampon (1) avec un support de plaque d'impression pivotant (8), dans laquelle est disposé un puits (20) d'une section transversale à peu près rectangulaire, et entre les deux zones d'extrémité frontales du puits (20), qui forme une voie de guidage et un logement pour le dispositif de support (5) du tampon encreur (4) pouvant être placé dans et sorti de celui-ci, un dispositif de retenue (31) est prévu qui maintient en position le dispositif de support (5) relativement à la voie de guidage du puits (20) dans sa position de travail ou d'utilisation (33), **caractérisée en ce qu'**au moins un autre dispositif de retenue (32) est disposé au moyen duquel le dispositif de support (5) conjointement avec le tampon encreur (4) peut être maintenu en position dans une position d'échange ou d'entretien (34) espacée de la position de travail ou d'utilisation (33) ou peut être limité, dans son mouvement de sortie relativement au puits (20) et ce dispositif de retenue supplémentaire (32) peut être désactivé ou surmonté selon le besoin en appliquant de plus grandes forces de déplacement au dispositif de support (5).

5. Installation de réception selon la revendication 4, **caractérisée en ce que** les deux dispositifs de retenue (31, 32) sont formés par des éléments d'encliquetage ou de butée (29, 30), espacés les uns des autres dans la direction de la longueur de guidage du puits (20), aux surfaces intérieures du puits (20) ou dans ses zones d'extrémité frontales et/ou aux surfaces extérieures du dispositif de support (5).

6. Installation de réception selon la revendication 4 ou 5, **caractérisée en ce qu'**au moins deux éléments d'encliquetage ou de butée espacés l'un de l'autre (29, 30) peuvent être amenés selon le besoin en et hors prise par concordance des formes par rapport à au moins un élément correspondant sous la forme d'une saillie (36) ou d'un creux (37), ou que la limitation du chemin de déplacement du dispositif de support (5) relativement au puits (20) peut être supprimée en cas de besoin.

7. Installation de réception selon l'une des revendications 4 à 6, **caractérisée en ce que** les forces de retenue des dispositifs de retenue (31, 32) peuvent être supprimées ou désactivées sans outil.

8. Installation de réception selon l'une des revendications 4 à 7, **caractérisée en ce que** le dispositif de support (5) est réalisé comme cadre de réception parallélépipédique, ouvert à son côté inférieur, pour le tampon encreur (4) comparativement mou, pourvu d'encre d'impression ou d'encre de poinçon.

9. Installation de réception selon l'une des revendications 5 à 8, **caractérisée en ce que** le premier élément d'encliquetage ou de butée (29) est réalisé sous la forme d'un creux (37) pour assurer la position de travail ou d'utilisation (33), et qu'au moins un autre élément d'encliquetage ou de butée (30) espacé de celui-ci, sous la forme d'une saillie (36), est réalisé pour former une butée finale, et dans une section entre le premier et au moins un autre élément d'encliquetage ou de butée (29, 30), au moins une position libre (38) est réalisée pour ne pas être en interaction, ou au moins avec une force de retenue respectivement de frottement réduite, avec une saillie associée (36) au côté intérieur du puits (20).

10. Installation de réception selon l'une des revendications 5 à 9, **caractérisée en ce que** les éléments d'encliquetage ou de butée (29, 30) sont réalisés à chaque fois à des faces latérales opposées ou bien au côté supérieur du dispositif de support parallélépipédique (5).

11. Installation de réception selon l'une des revendications 5 à 10, **caractérisée en ce qu'**au moins l'un des éléments d'encliquetage ou de butée (29, 30) est réalisé pour céder élastiquement et pour avoir un effet de rappel par les caractéristiques inhérentes au matériau synthétique des saillies (36) ou des creux (37).

12. Installation de réception selon l'une des revendications 5 à 10, **caractérisée en ce qu'**au moins l'un des éléments d'encliquetage ou de butée (29, 30), en réalisant une languette en matériau synthétique ayant une élasticité de ressort, est réalisé pour céder élastiquement et pour avoir un effet de rappel.

13. Installation de réception selon l'une des revendications 4 à 12, **caractérisée en ce que** celle-ci est réalisée comme boîtier à prisme creux qui est réalisé dans une zone d'extrémité du puits (20) à laquelle fait suite un canal (16) s'étendant perpendiculairement à celui-ci, dans lequel est disposée d'une manière relativement mobile une plaque de poinçon (7).

14. Installation de réception selon l'une des revendications 4 à 13, **caractérisée en ce qu'**une prise (40) logée d'une manière ajustable est réalisée au dispositif de support (5).

15. Installation de réception selon la revendication 14, **caractérisée en ce que** la prise (40) est reliée d'une manière articulée par une soi-disant charnière de film (42) au dispositif de support (5).

16. Installation de réception selon la revendication 14 ou 15, **caractérisée en ce que** la prise (40) est ajustable sélectivement entre une position active, dans laquelle un effet de la force sur le dispositif de support (5) est favorisé ou facilité et une position inactive dans laquelle le dispositif de support (5) est arrêté ou bloqué dans sa mobilité relative par rapport au puits (20).

17. Tampon (1) du type autocolorant, avec une partie inférieure (3) pouvant être placée sur la face à tamponner et avec une partie supérieure (2) déplaçable contre la force de rappel d'un ressort (14) relativement à la partie inférieure (3), et avec une mécanique de retournement et de déplacement (13) couplée en mouvement avec la partie supérieure (3) pour une plaque de poinçon (7) disposée dans la partie inférieure (2), pour déplacer celle-ci selon un mouvement de va-et-vient, avec retournement et mouvement de translation couplé de force, entre un tampon encreur (4) et une face à tamponner, **caractérisé en ce que** la partie inférieure (3) est formée par une installation de réception (23) selon l'une ou plusieurs des revendications précédentes.

18. Tampon (1) du type autocolorant, avec une partie inférieure (3) à placer sur la face à tamponner et avec une partie supérieure (2) déplaçable contre la force de rappel d'un ressort (14) relativement à la partie inférieure (3), et avec une mécanique de retournement et de déplacement (13) liée en mouvement à la partie supérieure (3) pour une plaque de poinçon (7) disposée dans la partie inférieure (2), pour déplacer celle-ci selon un mouvement de va-et-vient, avec retournement et mouvement de translation couplé de force, entre un tampon encreur (4) et une face à tamponner, où le tampon encreur (4) est reçu au moins partiellement dans un dispositif de support comparativement stable (5), en forme de cadre ou de capuchon, et est assuré au moyen d'un dispositif de retenue (31), par exemple à la manière d'une liaison à encliquetage ou à enclenchement, dans sa position de travail ou d'utilisation (33), **caractérisé en ce qu'**une prise (40) est réalisée au moyen de laquelle le dispositif de support (5) peut être amené de la position de travail ou d'utilisation (33), assurée dans sa position, dans une position d'échange ou d'entretien (34) ou au moins dans une position découplée du dispositif de retenue (31).

19. Tampon selon la revendication 18, **caractérisé en ce que** la prise (40) est logée d'une manière déplaçable au dispositif de support (5) et est déplaçable selon le besoin entre une position de repos et une position active respectivement de travail.

20. Tampon selon la revendication 18 ou 19, **caractérisé en ce que** la prise (40) est reliée d'une manière articulée par une soi-disant charnière de film (42) au dispositif de support (5).

21. Tampon selon l'une des revendications 18 à 20, **caractérisé en ce que** dans la position active respectivement de travail de la prise (40), un effet de force sur le dispositif de support (5) est favorisé ou facilité et, dans la position de repos de la prise (40), un mouvement relatif du dispositif de support (5) par rapport au tampon (1) est arrêté ou bloqué.

22. Tampon selon l'une des revendications 18 à 21, **caractérisé en ce que** la prise (40) est formée par une languette (41) rapportée par formage en une pièce au dispositif de support (5), qui peut être amenée à pivoter vers le haut suivant la flèche (43) autour d'un axe de pivotement s'étendant horizontalement dans la position active respectivement de travail.

23. Tampon selon l'une des revendications 18 à 22, **caractérisé en ce que** la prise (40) est assurée par un dispositif d'arrêtage ou d'encliquetage dans sa position de repos.

24. Tampon selon la revendication 18, **caractérisé en ce que** la zone de bord inférieure de la partie supérieure (2) recouvre le dispositif de support (5) soit au côté frontal soit au côté arrière (47; 48) et que la prise (40) est réalisée à la partie supérieure.

25. Tampon selon la revendication 18 ou 24, **caractérisé en ce que** la prise (40) est réalisée comme touche de pression (50) dans un évidement (51) de la partie supérieure (2) et est logée d'une manière mobile dans la direction de sortie respectivement d'insertion - flèche (28) - du dispositif de support (5) par rapport à son puits de réception.

26. Tampon selon l'une des revendications 18, 24, 25, **caractérisé en ce que** la prise (40) est formée par un élément poussoir (49) réalisé en une pièce avec la partie supérieure (2).

27. Tampon selon la revendication 26, **caractérisé en ce que** l'élément poussoir (40) est formé par une zone cédant élastiquement et ayant un effet de rappel dans une section de la partie supérieure (2) associée au dispositif de support (5).

28. Tampon selon l'une des revendications 18, 24 à 27, **caractérisé en ce que** la partie supérieure (2) au moins dans la section associée au dispositif de support (5), est réalisée en matériau synthétique élastomère.

29. Tampon selon la revendication 26, **caractérisé en ce que** l'élément poussoir (49) est formé par un creux d'un type de moulure dans la partie supérieure (2) ou dans un recouvrement de tampon (53) fixé à la partie supérieure (2).

30. Tampon selon la revendication 26, **caractérisé en ce que** l'élément poussoir (49) est formé par au moins un perçage en forme de fente dans une section de la partie supérieure (2) associée au dispositif de support (5).

31. Tampon selon l'une des revendications 18 à 30, **caractérisé en ce que** la prise (40), le dispositif de fixation (17) étant activé ou bien la position relative entre la partie supérieure (2) et la partie inférieure (3) étant définie, est positionnée d'une manière prête à fonctionner par rapport au dispositif de support (5).

32. Installation de réception selon la revendication 5, **caractérisée en ce que** le premier élément d'encliquetage ou de butée (29) pour la fixation de la position de travail ou d'utilisation (33) est réalisé dans la zone médiane d'une longueur de guidage (60) du puits (20), et que l'autre élément d'encliquetage ou de butée (30) espacé de celui-ci est réalisé pour la définition de la position d'échange ou d'entretien (34) dans au moins une zone d'extrémité frontale (64, 65) du puits (20), de préférence à une face intérieure supérieure (63) du puits (20).

33. Installation de réception selon la revendication 32, **caractérisée en ce qu'**au moins un élément d'encliquetage ou de butée supplémentaire respectivement au côté frontal (30) est formé dans le puits (20) par au moins une saillie (36) en forme de téton qui est prévue pour l'engagement dans au moins une rainure de guidage (67) en forme de rainure à un côté supérieur (68) d'un dispositif de support (5) pouvant être placé dans le puits (20) pour un tampon encreur (4).

34. Installation de réception selon la revendication 33, **caractérisée en ce qu'**elle est réalisée dans une section médiane de la rainure de guidage (67) à un dispositif de support (5) recevant le puits (20) au moins une surélévation (69) en forme de téton qui, en coopération avec l'élément d'encliquetage ou de butée (30) forme au puits (20) une butée de délimitation pouvant être surmontée par traction ou pression manuelle au dispositif de support (5) pour un mouvement de sortie du dispositif de support (5) en partant de la position de travail ou d'utilisation (33) dans la position d'échange ou d'entretien (34) espacée de celle-ci.

35. Installation de réception selon l'une des revendications 32 à 34, **caractérisée en ce que** deux éléments d'encliquetage ou de butée (30) espacés l'un de l'autre transversalement à la longueur de guidage (60) du puits (20) sont réalisés à la face intérieure supérieure (63) du puits (20).
